# EUROPÄISCHE PATENTSCHRIFT

(11) **EP 3 768 908 B1**
(45) Veröffentlichungstag und Bekanntmachung des Hinweises auf die Patenterteilung: **05.03.2025**
(21) Anmeldenummer: 19725776.9
(22) Anmeldetag: 19.03.2019
(51) Int. Cl.: E04C 1/41, E04B 2/02

(54) **WAND ODER GEBÄUDEHÜLLE**
WALL OR BUILDING ENVELOPE
PAROI OU ENVELOPPE DE BÂTIMENT

(30) Priorität: 20.03.2018 DE 202018001483 U
(43) Veröffentlichungstag der Anmeldung: 27.01.2021
(73) Patentinhaber: Ceramix AG, 90461 Nürnberg (DE)
(72) Erfinder: KÜNSTLE, Melanie, 91126 Schwabach (DE); SCHMID, Stefan, 92348 Berg (DE); ULLERMANN, Klaus, 91126 Schwabach (DE)
(74) Vertreter: Küchler, Stefan
(86) Internationale Anmeldenummer: PCT/IB2019/052209
(87) Internationale Veröffentlichungsnummer: WO 2019/180605

(56) Entgegenhaltungen:
- EP-A1- 2 423 400
- EP-A1- 2 728 082
- EP-A2- 1 745 902
- EP-A2- 2 148 018
- DE-A1- 2 111 907
- GB-A- 699 878
- GB-A- 911 239

## Beschreibung

Die Erfindung richtet sich auf eine Wand oder Gebäudehülle, umfassend ein Mauerwerk, aus Mauersteinen, und wenigstens eine flächige Matte, die in eine Lager- oder Stoßfuge des Mauerwerks eingelegt ist, und wenigstens ein anderes Bauteil.

Wenn Mauersteine zur Herstellung eines Mauerwerks mit anderen, gleichartigen Mauersteinen in einer vorzugsweise vertikalen Ebene neben und/oder übereinander gesetzt werden, verbleibt zwischen aufeinander gesetzten Mauersteinen eine Lagerfuge, und zwischen nebeneinander gesetzten Mauersteinen eine Stoßfuge.

Das Dokument EP 1745902 A2 offenbart einen Mauerwerk aus Mauersteinen und einer flächigen aus Fasern bestehenden Matte, die in eine Lagerfuge des Mauerwerks eingelegt ist, sowie ein Verkleidungselement.

Das Dokument EP 2423400 A1 offenbart einen Mauerwerk, aus Mauersteinen und einer flächigen Mörtel beinhaltenden Matte, die in eine Lagerfuge des Mauerwerks eingelegt ist, wobei die Matte mit einem seitlich verlaufenden Armierungselement versehen ist.

Die herkömmliche Verfahrensweise bei dem Bau eines Hauses aus Ziegelsteinen besteht darin, die Ziegelsteine in ihren Lager- und Stoßfugen mittels Mörtel untereinander zu verbinden, um eine maximale Stabilität zu erzielen. Eine solche Verbindung hat jedoch auch eine Reihe von Nachteilen: So ergeben solchermaßen untereinander verbundene Ziegelsteine eine nahezu monolithische Wandstruktur, also ein im Ganzen schwingungsfähiges Gebilde, wobei insbesondere auch Schallwellen nur in begrenztem Umfang bedämpft werden und also in einem Zimmer entstehende Geräusche auch in einem Nachbarzimmer warhnehmbar sind, was zumindest dann als unangenehm empfunden wird, wenn die besagten Zimmer zu unterschiedlichen Wohnungen gehören.

Ein weiterer Nachteil ist, dass sich immer nur einige Reihen von Mauersteinen aufeinander setzen lassen, und sodann muss aus Stabilitätsgründen dem Mörtel zunächst Zeit zum Aushärten gegeben werden, bis nach Erreichen einer ausreichenden mechanischen Stabilität wieder weiter gearbeitet werden kann. Auch erfordert ein solches Mörteln eine gewisse handwerkliche Erfahrung, so dass damit keine unqualifizierten Arbeiter betraut werden können.

Ferner sind vermörtelte Ziegelsteine nicht oder nur mit einem vergleichsweise hohen Aufwand wieder voneinander trennbar, so dass der Rückbau eines Gebäudes oder eines Gebäudeteils oftmals mit einem erheblichen Aufwand verbunden ist, und die dabei entstehenden Bruchstücke lassen sich nicht oder nur nach einer arbeitsintensiven und daher unwirtschaftlichen Aufbereitung wieder verwenden.

Dieser Nachteil entsteht jedoch nicht nur durch das Vermörteln von Mauerziegeln im Bereich der Lager- und/oder Stoßfugen, sondern auch durch das übliche Verputzen von Wänden, wobei eine pastose Verputzmasse in nassem oder feuchtem Zustand auf eine gemauerte Wand großflächig aufgetragen wird und sodann unmittelbar an der Außenseite der Mauerziegel erhärtet. Die Putzmasse verbindet sich dadurch innig mit den Mauerziegeln und kann daher bei einem geplanten Rückbau eines Gebäudes nur noch auf sehr arbeitsintensive und daher unwirtschaftliche Weise von den betreffenden Mauerziegeln getrennt werden, um jene wiederverwenden zu können. Mit anderen Worten, jede in unmittlebarem Kontakt mit einem Mauerziegel aushärtende Masse - sei dies Mörtel in Lager- und/oder Stoßfugen oder Putz an einer Wandaußenseite - macht den betreffenden Ziegelstein für eine spätere Wiederverwendung unbrauchbar.

Aus diesen geschilderten Nachteilen von durch Vermörteln von Mauerziegeln entstandenen Bauwerken stellt sich das die Erfindung initiierende Problem, eine Konstruktion zu finden, die es ermöglicht, Mauersteine oder -ziegel mit geringem Aufwand neben- und/oder übereinander setzen zu können und auch verkleiden zu können, wobei es zusätzlich auch möglich sein soll, ein mittels derartiger Mauersteine oder -ziegel errichtetes Bauwerk mit geringem Aufwand wieder zurückbauen zu können; im Idealfall auf eine derartige Weise, die es erlaubt, die voneinander getrennten Mauersteine wiederverwenden zu können, insbesondere für die Errichtung eines anderen Bauwerks.

Die Lösung dieses Problems gelingt durch eine flächige Matte im Bereich einer Fuge eines Mauerwerks, die im Fugenbereich eine geschlossene Oberfläche ohne Durchbrechungen aufweist sowie wenigstens ein mechanisches Anschlusselement für den mörtelfreien, aber form- oder kraftschlüssigen Anschluss wenigstens eines anderen Bauteils der Wand oder Gebäudehülle. Das wenigstens eine Bauteil ist wenigstens ein Verkleidungselement, ein Isolationselement oder ein Installationselement.

Darüber hinaus sind weitere Bauteile möglich wie eine andere flächige Matte, ein Mauerstein, tragende Bauelemente wie Balkone, Sturze, Geländer, etc

Die Erfindung ist eine Wand oder Gebäudehülle mit den Merkmalen des Anspruchs 1. Die Erfindung ist ebenfalls ein Verfahren zur Herstellung dieser Wand oder Gebäudehülle gemäß Anspruch 15.

Erfindungsgemäss bildet die Wand oder Gebäudehülle mit der Matte im Gegensatz zu einem Mauer- oder Ziegelstein mit seinen aufgrund des Schwindens ungleichmäßigen Abmessungen ein Teil mit genormten Anschlusselementen, vorzugsweise mit im Hinblick auf ihren jeweiligen Ort und ihre geometrische Gestalt genormten Anschlusselementen. Dank dieser Normung lassen sich andere Matten, Mauer- oder Ziegelsteine, aber auch sonstige Bauelemente wie Installationselemente, Isolationselemente oder Verkleidungselemente oder sogar tragende Bauelemente wie Balkone, Sturze, Geländer od dgl. wie in einem Baukastensystem anschließen.

Dabei erfüllt eine solche Matte gleichzeitig mehrere Aufgaben:
Einerseits lassen sich an einer solchen Matte verschiedenartige Objekte verankern, bspw. Verkleidungen oder Installationselemente, so dass bspw. ein Verputzen einer solchen Wand entbehrlich ist. Damit ist es möglich, nicht nur die Funktionsweise eines Mörtelbandes in einer Lager- und/oder Stoßfuge zu ersetzen, sondern auch die einer Putzschicht auf der Außenseite eines Mauerwerks, Somit können alle Oberflächenbereiche eines Mauersteins von einer aushärtenden Mörtel- oder Putzmasse freigehalten werden, und im Falle eines Rückbaus eines Gebäudes können die darin enthaltenen Mauersteine zerstörungsfrei wiedergewonnen werden und unmittelbar einer neuerlichen Verwendung zugeführt werden.

Wenn eine Matte sich innerhalb einer Lagerfuge über mehrere Mauersteine hinweg erstreckend verlegt wird, kann sie der Wand einen großflächigen Zusammenhalt bieten, auch wenn sie nicht vermörtelt wird.

Schließlich kann damit bei Bedarf eine dauerhafte Trennung nebeneinander liegender Mauersteine erreicht werden, so dass eine Schallausbreitung innerhalb einer Mauerwerksebene gehemmt wird.

Es hat sich als günstig erwiesen, dass die in eine Fuge eines Mauerwerks integrierte Matte eine flächige Gestalt aufweist mit zwei etwa zueinander parallelen Hauptflächen. Durch zwei zueinander parallele Hauptflächen ist sichergestellt, dass ein obenauf gesetzter Mauerstein genauso eben ausgerichtet ist wie der untere.

Indem erfindungsgemäß eine Matte im Bereich der Fuge eine geschlossene Oberfläche ohne Durchbrechungen aufweist, kann eine auflastende Druckkraft auf eine maximal große Fläche verteilt werden, wodurch eine Überlastung des Materials vermieden wird

Ferner sollte die flächige Matte wenigstens etwa die selbe Breite aufweisen wie die rechtwinklig zu der Mauerwerksebene gemessene Erstreckung eines Mauersteins, so dass die flächige Matte vorzugsweise in der Lage ist, wenigstens eine an eine Lager- oder Stoßfuge angrenzende Oberfläche eines Mauersteins vollständig abzudecken. Dadurch ergibt sich eine maximale Berührungsfläche zwischen Matte und Mauerstein, die dafür sorgt, dass ein ggf. vorhandener, auf der Matte lastender Druck auf eine große Fläche verteilt wird und der jeweilige lokal auflastende Druck minimiert wird,

Die geschlossene Oberfläche der Matte lässt sich realisieren durch ein Material, welches in der Lage ist, eine Matrix zu bilden, in welcher ein Kern eingeschlossen sein kann. Ein solcher Kern kann einerseits während der Herstellung die betreffende Form der Matte vorgeben, während das Matrix- oder Umhüllungsmaterial noch fest oder zumindest formbar ist. Darüber hinaus ist das großflächig in der gesamten Matte verteilte Matrixmaterial weit besser zur Übertragung von Druckkräften geeignet als ein Kernmaterial, insbesondere wenn letzteres nur einen Teil des Mattenvolumens erfüllt.

Es gehört zur Erfindung, dass wenigstens ein mechanisches Anschlusselement die Gestalt einer Vertiefung oder eines erhabenen Bereichs in/an der geschlossenen Oberfläche der flächigen Matte aufweist, welche(r) vorzugsweise im Bereich einer Haupt- oder Flachseite der flächigen Matte angeordnet ist, und welche(r) mit wenigstens einem dazu komplementär gestalteten Anschlusselement an wenigstens einem daran anschließbaren Bauteil zusammensteckbar ist.

Falls die Matte aus einer Matrix und einem darin eingebetteten Kern besteht, so genügt es, die betreffenden Erhebungen vor allem durch das Matrixmaterial zu bilden. Ein Kernmaterial muss sich nicht in derartige Erhebungen hinein erstrecken.

Eine zu der Erfindung gehörende Matte lässt sich auf verschiedenen Wegen herstellen. Einerseits könnte ein Kern in eine Form eingelegt werden, welche Erhebungen und Vertiefungen als Abdruck bzw. Negativform aufweist; sodann wird das Matrixmaterial eingespritzt und füllt den gesamten Hohlraum der Form und umfließt dabei zugleich den eingelegten Kern. Anschließend wird die Matte ausgeformt. Diese Art der Herstellung läuft also chargenweise ab.

Andererseits ist es auch möglich, zunachst ein Band mit einer völlig glatten Oberfläche herzustellen, bspw. mit einem Kern und einer jenen umgebenden Matrix. Dieses Band könnte dann in noch formbaren Zustand durch zwei Walzen hindurchlaufen, welche an ihrer Mantelfläche die betreffenden Erhebungen und Vertiefungen als Abdruck bzw. Negativform aufweisen und dabei die gewünschten Formen der Erhebungen und Vertiefungen auf das Band übertragen. Diese Art der Herstellung hat den Vorteil, dass die Matte quasi endlos hergestellt werden könnte, bspw. indem zunächst ein bandförmiges Kernmaterial durch ein Bad der Matrixmasse läuft und dort nicht nur benetzt wird, sondern genügend Matrixmasse aufnimmt, um zunächst ein Band mit einer zwar bereits geschlossenen, aber noch ungeformten Oberfläche im Bereich der beiden Flachseiten zu erhalten. Wenn dieses Band sodann in noch formbaren Zustand durch die beiden Formwalzen hindurch läuft, und schließlich auf die jeweils gewünschte Länge geschnitten wird, erhält man schließlich die fertig geformten Matten mit den Steck-Anschlusselementen an wenigstens einer Flachseite.

Bei einer noch anderen Art der Herstellung könnte die Matrixmasse extrudiert werden, wobei von der Innenseite der Extrusionsdüse her das bandförmige Kernmaterial mit der selben Geschwindigkeit zugeführt wird, mit der die extrudierte Masse die Extrusionsöffnung verlässt. Durch diesen Vorgang ist eine gleichförmig glatte Oberfläche garantiert, entsprechend der Geometrie der Extrusionsdüse, und man erhält einen optimalen Vorformling für das anschließende Einpressen der Oberflächenstruktur mit Hilfe von Formwalzen.

Im Rahmen der Erfindung ist es möglich, die Vertiefungen und/oder erhabenen Bereiche als in einem Raster liegende Felder oder Inseln zu gestalten, welche durch eine netz- oder gitterartige Struktur voneinander getrennt sind. Im folgenden werden dabei die Felder oder Inseln als erhabene oder vertiefte Bereiche angesehen, obwohl man natürlich stattdessen auch die netz- oder gitterartige Struktur als demgegenüber vertieften oder erhabenen Bereich betrachten könnte, wobei es sich nur um eine andere Betrachtungsweise der selben Anordnung handelt.

Die Erfindung lässt sich dahingehend weiterbilden, dass eine Vertiefung oder ein erhabener Bereich über eine zylindrische oder kegelstumpfförmige oder prismatische oder pyramidenstumpfförmige Mantelfläche in den angrenzenden Oberflächenbereich der flächigen Matte übergeht. Dabei kann der Begriff "zylindrisch" als "kreizylindrisch" aufgefasst werden, was jedoch nicht zwingend ist, sondern andere Zylinderformen mit anderen Grundflächen sind ebenfalls möglich. Dies gilt auch für kegelstumpfförmige Erhebungen und Vertiefungen, welche auch vielerlei Grundflächen haben können. Ferner ist der Begriff "prismatisch" nicht unbedingt mit einer bestimmten Grundfläche verknüpft wie bspw. einem Drei- oder Viereck. Natürlich fallen darunter auch Prismen mit einer quadratischen Grundfläche oder einer dreieckigen Grundfläche mit gleich langen Seintenkanten, was jedoch ebenfalls nicht obligatorisch ist, sondern nur eine Möglichkeit unter mehreren. Jedenfalls kann die Grundfläche als Vieleck aufgefasst werden. Eine Grundfläche in Form eines regelmäßigen Vielecks ist denkbar, jedoch nicht zwingend. Dies gilt auch für pyramidenstumpfförmige Erhebungen und Vertiefungen, welche ebenfalls vielerlei Grundflächen haben können.

Erfindungsgemäß sind Mauersteine und wenigstens eine Matte miteinander verbunden, vorzugsweise stoffschlüssig, insbesondere durch einen Kleber und/oder formschlüssig, beispielsweise durch ineinander greifende Erhebungen und Vertiefungen. Wenn solchenfalls wenigstens eine Matte bereits werksseitig an einem Mauer- oder Ziegelstein festgelegt wird, so entfällt auf der Baustelle der Arbeitsschritt des Auflegens einer Matte auf einen Ziegelstein, und außerdem kann durch eine Verbindung beider Elemente miteinander sichergestellt werden, dass beide Elemente nicht versehentlich relativ zueinander verrutschen können.

Bei der Verbindung eines Mauersteins mit einer Matte sollte berücksichtigt werden, dass eine Matte sich zumeist mit einer genormten Geometrie herstellen lässt, während insbesondere ein gebrannter Ziegelstein während der Herstellung einem nur schwer kontrollierbaren Schwund unterliegt und also im fertigen Zustand nicht in gleichem Maße genormte Außenmaße aufweist. Dies könnte bei einer formschlüssigen Verbindung ein Problem darstellen, wenn nämlich z. B. Vertiefungen in einem Stein nicht mit Fortsätzen an der betreffenden Matten-Flachseite fluchten. Diese Problematik kann vermieden werden, wenn die Matte ohne jegliche Streckung oder Stauchung auf den vorzugsweise gebrannten und erkalteten Stein aufgelegt und daran adhäsiv befestigt wird, bspw. mittels eines Klebers. Auf diesem Weg lässt sich auch an unregelmäßig hergestellten Steinen eine genormte Oberfläche mit genormten Erhebungen oder Vertiefungen vorsehen.

Ein optionales Merkmal der Erfindung ist, dass an zwei einander gegenüber liegenden Oberflächen eines Mauersteins je eine flächige Matte festgelegt ist, vorzugsweise adhäsiv festgelegt, insbesondere durch einen Kleber verbunden. Dadurch werden die Mauersteine weder unmittelbar neben- oder aufeinander gesetzt, noch sind sie durch nur eine Matte getrennt. Vielmehr bilden bei einem solchen Bauprinzip zumeist zwei Matten eine Fuge, beispielsweise eine auf die Oberseite eines unteren Mauersteins applizierte, erste Matte zusammen mit einer auf die Unterseite eines oberen, darauf gesetzten Mauersteins applizierten, zweiten Matte. Es liegen dann im Bereich einer Fuge zwei Matten unmittelbar aneinander. Im Bereich der Kontaktfläche zwischen diesen beiden Matten führen dann die nach einem vorgegebenen Steckprinzip ineinander greifenden Steck-Anschlusselernent zu einer weitgehend selbsttätigen Zentrierung aufeinander gesetzter Steine.

Ein gegenseitiges Zusammenstecken wird dadurch erlaubt, dass die beiden an einander diametral gegenüber liegenden Oberflächenbereichen eines Mauersteins festgelegten Matten zueinander komplementäre Erhebungen und/oder Vertiefungen aufweisen. Solchenfalls findet bei der gewünschten bzw. vorgegeben Platzierung jede Erhebung an einer Matte je eine passende Vertefung an der anderen Matte vor.

Wenn eine Erhebung einer ersten, an einem Oberflächenbereich eines Mauersteins festgelegten Matte im Bereich ihrer dem verbundenen Mauerstein abgewandten Flachseite gegenüber einer dazu komplementären Vertiefung in einem gegenüber liegenden Oberflächenbereich einer anderen, an dem betreffenden Mauerstein festgelegten, zweiten Matte im Bereich ihrer dem verbundenen Mauerstein abgewandten Flachseite gegenüber liegenden Flachseite um ein vorgegebenes Maß versetzt ist, vorzugsweise um seine halbe Abmessung eines Mauersteins in einer zu der Lagerfuge oder zu der sonstigen Fuge parallelen Richtung, so kann ein mit einer solchen Matte ausgerüsteter Mauerstein in einen gleichartigen Mauerstein mit der selben Geometrie einrasten, wobei einer Erhebung des Mauersteins im Bereich seiner an eine Lagerfuge oder an eine sonstige Fuge angrenzenden Flachseite eine Vertiefung in seiner gegenüber liegenden Flachseite entspricht.

Der Versatz zwischen den Erhebungen der einen Matte und den Vertiefungen der anderen Matte erlaubt es, Mauersteine in übereinander liegengenden Reihen um einen Bruchteil der Erstreckung eines Mauersteins gegeneinander zu versetzen, wie dies zur Ausbildung eines Verbandes erforderlich ist, bspw. für einen Läuferverband, oder für einen Binderverband, Blockverband oder Kreuzverband, etc.

Eine flächige Matte erfährt ein höheres Maß an Stabilität, wenn sie mit einer integrierten Zugbewehrung versehen ist, insbesondere in einer Richtung rechtwinklig zu der Ebene eines damit zu erstellenden Mauerwerks, denn dann ist die Bildung von Rissen in der Matte weitgehend ausgeschlossen.

Die geschlossene Oberfläche der Matte lässt sich dadurch realisieren, dass ein Kern mit einer oder mehrerer Scharen von Fasern von einem Umhüllungsmaterial umgeben wird. Diese Umhüllungsmaterial kann gleichzeitig eine Schutzfunktion für den umschlosserien Kern bilden; bspw. könnte ein Zugelement oder/mit eine(r) oder mehrere(n) Fasern korrosiven Einflüssen der Umgebung durch eine solche Umhüllung entzogen werden, insbesondere dann, wenn das Umhüllungsmaterial wasserdicht oder zumindest wasserabweisend ist. Hierfür eignet sich bspw. ein Material auf der Basis von Bitumen, welches gleichzeitig den wichtigen Nebeneffekt erfüllt, dass es in der Lage ist, hohe Druckkräfte zu übertragen.

Bevorzugt verläuft eine erste Schar von Fasern rechtwinklig zu der Ebene eines unter Verwendung einer Matte zu erstellenden Mauerwerks. Diesen Fasern obliegt es, Kräfte in einem rechten Winkel gegenüber der Mauerwerksebene aufzunehmen.

Die Matte sollte darüber hinaus wenigstens eine zweite Schar von Fasern aufweisen, welche quer zu der ersten Schar von Fasern verlaufen. Damit lassen sich auch Zugkräfte in Längsrichtung der betreffenden Fuge übertragen.

Wenn die Abstände der Fasern innerhalb einer Faserschar oder innerhalb beider Faserscharen kleiner sind als 1/10 der betreffenden Mauerwerksdicke, lassen sich mit einer Matte nicht nur hohe Druckkräfte übertragen, sondern auch hohe Zugkräfte,

Wenn die beiden Faserscharen rechte Winkel miteinander einschließen, ergibt sich ein Netz mit zweidimensionaler Kraftübertragung. Das Verhältnis übertragbarer Zugkräfte in Längs- und Querrichtung des Mauerwerks hängt von der Faserdichte pro Längeneinheit in der jeweils dazu rechtwinkligen Richtung ab.

Für die in Quer- und/oder Längsrichtung verlaufenden Fasern können verschiedene Materialien verwendet werden, sowohl anorganische als auch organische Substanzen.

Als anorganische, nichtmetallische Substanz kommt bspw. Glas in Betracht, also in Form von Glasfasern, vorzugsweise gemäß folgender Zusammensetzung:

| | |
|---|---|
| 50 - 98 Gew.-% | SiO₂ ; |
| Rest | CaCO₃, Na₂CO₃, Al₂O₃, Bindemittel und/oder Hilfsstoffe. |

Im Rahmen weiterer anorganischer, nichtmetallischer Substanzen ist auch die Verwendung von Mineralfasern denkbar, insbesondere von Steinfasern, vorzugsweise gemäß folgender Zusammensetzung:

| | |
|---|---|
| 50 - 98 Gew.-% | Feldspat, Dolomit, Basalt und/oder Diabas; |
| Rest | CaCO₃, Na₂CO₃, Al₂O₃, Bindemittel und/oder Hilfsstoffe. |

Dabei ist Feldspat definiert als (Ba,Ca,Na,K,NH₄)(Al,B,Si)₄O₈, Dolomit als (CaMg(CO₃)₂), Basalt durch eine Zusammensetzung von 30 - 70 Gew.-% SiO₂, 10 - 30 Gew.-% Al₂O₃ 5 - 15 Gew.-% FeO, 5 - 15 Gew.-% CaO, 5 - 15 Gew.-% MgO, 2 - 10 Gew.-% Na₂O, 0,1 - 5 Gew.-% K₂O, Rest TiO₂ sowie Schwefelverbindungen).

Als anorganische, metallische Fasern empfiehlt die Erfindung Metalldraht, vorzugsweise mit dem Hauptbestandteil Eisen und/oder Zink; auch Aluminium oder Kupfer wäre denkbar.

Andererseits können die Fasern auch aus einem Material mit dem in Gewichtsanteilen gemessenen Hauptbestandteil Kohlenstoff bestehen, vorzugsweise mit graphitartigem Kohlenstoff, insbesondere in Form von Carbonfasern.

Andererseits können die Fasern auch aus organischem Material bestehen beispielsweise aus Kunstfasern, vorzugsweise aus carbonfaserverstärktem Kunststoff.

Die Erfindung bietet die Möglichkeit, dass die Fasern der zweiten Schar mit den überkreuzten Fasern der ersten Schar verbunden sein können, beispielsweise verklebt, verschmolzen, verschweißt, verlötet oder verflochten. Durch eine solche, innige Verbindung erhält die Matte ihre struturelle Integrität.

Die Matte kann somit ein Glasfaser- oder Carbonfaser- oder Mineralfaser- oder Kunstfasergelege oder -gewebe oder -textil umfassen oder ein Geotextil oder ein Gitter aus sich kreuzenden Metallstäben. Nur bei einem Gelege sind dabei die sich kreuzenden Fasern nicht miteinander verbunden.

Es liegt im Rahmen der Erfindung, dass die Fasern der Matte ummantelt sind.

Eine solche Ummantelung ist einerseits eine Methode, um die umschlossenen Fasern vor Korrosion, Feuchtigkeit oder anderen Umwelteinflüssen zu schützen, aber auch um einen mechanischen Schutz zu bieten.

Eine Konstellation, wobei wenigstens eine im Bereich einer Lagerfuge eingelegte Matte ein Verbundmaterial aus einer Trockenmatte, bspw. einem Fasergewebe, einerseits und einem jenes ummantelnden Bitumen andererseits ist, profitiert von dem Umstand, dass Bitumen in der Lage ist, eine umschlossene Substanz gegenüber der Umgebung vollständig und insbesondere luft- und wasserdicht abzuschließen.

Eine Ummantelung lässt sich andererseits auch dadurch realisieren, dass die Fasern der Matte von einer keramischen, vorzugsweise gebrannten Masse, bevorzugt mit Ton als Hauptbestandteil, ummantelt sind. Eine keramische Ummantelung ist zwar wohl nicht wasserdicht, hat aber ansonsten identische Eigenschaften mit dem gebrannten Scherben eines Mauerziegels, so dass sich hier insbesondere gleiche Wärmeausdehnungskoeffizienten, etc., ergeben.

Weitere Vorteile ergeben sich dadurch, dass die Ummantelung einer Faser einen konstanten Querschnitt aufweist, denn solchenfalls hat eine Matte eine konstante Dicke.

Um eine Matte vor einer Überlastung durch zu hohen Druck zu schützen, sieht eine bevorzugte Weiterbildung der Erfindung vor, dass ein aus Fasern bestehender Kern einer in eine Fuge zwischen zwei Mauersteinen, insbesondere in eine Lagerfuge, eingefügten Matte so weit als möglich von Druck freigehalten ist. Um dies zu erreichen, wird der Kern der Matte von einem Matrixmaterial umhüllt, das seinerseits in der Lage ist, ausreichende Druckkräfte zu übertragen.

Weitere Vorteile ergeben sich dadurch, dass eine Matte und ein an die betreffende Fuge angrenzender Mauerstein stoff-, kraft- und/oder formschlüssig miteinander verbunden sind. Damit lassen sich Zugspannungen zwischen Matte und Mauerstein austauschen.

Diese Ausführungsform lässt sich dahingehend weiterbilden, dass der Mauerstein und wenigstens eine im Bereich einer Stoß- und/oder Lagerfuge an dessen Oberfläche angrenzende Matte durch einen Kleber verbunden sind, so dass ein Stoffschluss zustande kommt.

Bei zwei sich überkreuzenden Faserscharen bilden zwei einander benachbarte Fasern der zweiten Schar mit zwei einander benachbarten Fasern der ersten Schar eine Masche. Je nachdem, ob alle Fasern einer Schar jeweils gleiche Abstände haben, haben die verschiedenen Maschen gleiche Gestalt und gleiche Fläche, oder sie haben unterschiedliche Gestalt und/oder unterschiedliche Fläche.

Eine solche Masche hat im Allgemeinen eine viereckige Gestalt und im Idealfall eine quadratische Gestalt.

Infolge der in eine Lagerfuge oder in eine sonstige Fuge eingelegten Matte können die beiden an die betreffende Fuge oder Lagerfuge angrenzenden Mauersteine keinen direkten Kontakt ausbilden. Dies hat den Vorteil, dass in ihren Abmessungen fertigungsbedingt leicht schwankende Mauersteine nicht direkt miteinander interagieren, sondern nur durch Vermittlung der dazwischen integrierten Matte(n)..

Die formschlüssig ineinander greifenden Erhebungen und Vertiefungen in unterschiedlichen Matten erlauben eine Art Einrastung zwischen aufeinander liegenden und/oder benachbarten Matten und demzufolge auch zwischen den ggf. damit verbundenen Mauersteinen, so dass nicht nur Druckkräfte übertragen werden können, sondern auch Scherkräfte, die ansonsten via Reibungskräften übertragen werden müssten.

Die in einer Matte enthaltene Zugbewehrung, insbesondere in Form von Fasern, erlaubt eine Weiterbildung dahingehend, dass wenigstens ein mechanisches Anschlusselement die Gestalt einer über die geschlossene Oberfläche der flächigen Matte hinaus ragenden Zugbewehrung oder Faser aufweist, welche vorzugsweise im Bereich einer Stirn- oder Schmalseite der flächigen Matte angeordnet ist, und welche mit wenigstens einem dazu kompatiblen Anschlusselement an wenigstens einem daran anschließbaren Bauteil verbindbar ist. Damit besteht nicht nur die Möglichkeit, an einer oder beiden Flachseiten einer Matte weitere Elemente anzuschließen, bspw. eine gleiche oder ähnliche oder kompatible Matte oder einen Mauerstein, sondern darüber hinaus kann an einer, mehreren oder allen Stirn- oder Schmalseiten ebenfalls je ein Bauelement angeschlossen werden. Insbesondere kann an seitlich über die Mauerwerksebene überstehenden Faserenden eine Verkleidung angehängt werden, bspw. eine Verleidungsplatte, und/oder eine Isolationsplatte od. dgl. An im Bereich einer Stoßfuge überstehenden Fasern kann bspw. ein benachbarter Stein angeschlossen werden, bapw. durch Einklemmen dieser überstehenden Fasern unter einem benachbart aufgesetzten Stein.

Die Erfindung lässt sich dahingehend weiterbilden, dass wenigstens eine in eine Lagerfuge zwischen zwei aufeinander gesetzten Mauersteinen eingelegte Matte ein Dämmmaterial umfasst, vorzugsweise ein Material zur Wärmedämmung und/oder zur Schalladsorption. Besonders geeignet hierfür ist eine Matte aus Hartgummi, weil jene ggf. auch Druckkräfte übernehmen kann.

Andererseits kann auch wenigstens eine in eine Stoßfuge zwischen zwei nebeneinander gesetzten Mauersteinen eingelegte Matte ein Dämmmaterial umfassen, vorzugsweise ein Material zur Wärmedämmung und/oder zur Schalladsorption. Auch hierfür ist ein Hartgummi- oder hartgummiartiges Material geeignet, obwohl in Stoßfugen im Allgemeinen keine vergleichbar hohen Drücke auftreten wie in Lagerfugen. Dennoch ist Hartgummi ein insbesondere zur Schalldämmung sehr gut geeignetes Material.

Es liegt im Rahmen der Erfindung, dass an der als Zugbewehrung dienenden Faserschar in der Stoß- und/oder Lagerfuge direkt oder indirekt Elemente zur horizontalen oder vertikalen Aussteifung der Wand angeordnet sind, beispielsweise Profile, Leisten, Gitter oder Matten aus steifen Materialien wie bspw. Eisen oder Stahl, etc.

Die Erfindung bietet insbesondere die Möglichkeit, im Bereich einer Lagerfuge und/oder im Bereich einer Stoßfuge wenigstens ein Profil zu integrieren, das als zusätzliche Aussteifung dient und/oder zur Aufnahme von Zugkräften und/oder zur Befestigung von Verkleidungs- und/oder Fassadenelementen. Es kann sich hierbei z.B. um ein Rundprofil handeln. Um dafür genügend Raum zu schaffen, kann in der an die betreffende Fuge angrenzenden Oberfläche eines Mauersteins eine entsprechend gestaltete Vertiefung vorgesehen sein, insbesondere eine nut- oder rinnenförmige Vertiefung.

Die Erfindung erfährt eine bevorzugte Weiterbildung dadurch, dass eine in eine Lagerfuge zwischen zwei aufeinander gesetzten Mauersteinen oder in eine Stoßfuge zwischen zwei nebeneinander gesetzten Mauersteinen integrierte Matte über wenigstens eine Flachseite des Mauerwerks hinausragt, vorzugsweise über beide. Die überstehenden Bereiche bieten die Möglichkeit, daran die verschiedenartigsten Elemente zu befestigen, bspw. ein Verkleidungselement ohne dass es dazu eines Mörtels, Klebers oder Putzes bedarf, und auch nicht eines Dübels, Hakens oder sonstigen in das Mauerwerk eingreifenden Befestigungsmittels.

Um die Befestigung von Installationselementen od. dgl. zu erleichtern, kann vorgesehen sein, dass wenigstens ein über eine Flachseite des Mauerwerks überstehender Bereich mit einer Einrichtung zur Aufnahme von Zugkräften verbunden oder versehen ist.

Eine Einrichtung zur Aufnahme von Zugkräften lässt sich als Profil oder Leiste ausbilden, deren Querschnitt in einer Richtung lotrecht zu der Ebene der betreffenden Matte größer ist als die Breite der Lagerfuge oder der sonstigen Fuge, worin die Matte eingelegt ist. Indem auf diese Weise ein Profil oder eine Leiste an einem überstehenden Bereich einer Matte mit einer ausreichenden Festigeit angeordnet wird, dessen Abmessung quer zur Fugenlänge größer ist als die Fugendicke, kann die Matte keinesfalls durch die Fuge gezogen werden, auch wenn der an der gegenüber liegenden Flachseite des Mauerwerks überstehende Bereich der Matte oder der Zugbewehrung auf Zug belastet wird, bspw. durch ds Gewicht eines anhängenden Installationsmittels od. dgl.

Die Erfindung sieht weiterhin vor, dass eine Einrichtung zur Aufnahme von Zugkräften direkt oder indirekt mit einem oder mehreren Verkleidungs- und/oder Fassadenelementen verbunden oder integriert ist. Auf diese Weise lassen sich Fassaden- oder sonstige Verkleidungselemente befestigen, ohne dazu die Mauersteine verändern, z.B. mit Kleber bestreichen, oder gar beschädigen, bspw. mit Dübeln versehen zu müssen.

Eine vorteilhafte Weiterbildung der Erfindung besteht darin, dass die Matte oder Zugbewehrung in der Stoß- und/oder Lagerfuge unter Vorspannung gesetzt ist, insbesondere in einer Richtung quer zur Mauerwerksebene. Dadurch kann eine ebene Mauerwerksform stabilisiert werden.

Beispielsweise kann durch beidseitig flächig zu der jeweiligen Mauerwerksaußenseite angeordnete Bewehrungen eine Zugspannung erzeugt werden, insbesondere in einer Richtung quer zu der Mauerwerksebene, Dazu ist es beispielsweise möglich, zwei Profile zu verwenden, welche an je einer Seite des Mauerwerks, diesem eng anliegend, platziert werden. Eine ähnliche Wirkung hat eine Anordnung, wobei an beiden Seiten des Mauerwerks Verkleidungselemente an die Matte oder Zugbewehrung angehängt werden und mit ihrem Gewicht die Zugspannung hervorrufen.

Ferner kann erfindungsgemäß vorgesehen sein, dass an einer in der Stoß- und/oder Lagerfuge eingelegten Matte und/oder Zugbewehrung ein oder mehrere Verbindungselemente vorzugsweise stoff-, kraft- und/oder formschlüssig festgelegt sind, welche direkt oder indirekt zur Befestigung, Verbindung oder Aufnahme von Leisten und/oder Platten und/oder Gittern dienen, beispielsweise zwecks Befestigung von Verkleidungs- und/oder Fassadenelementen.

An den direkt oder indirekt an- oder eingebrachten Matten, Profilen, Leisten oder Gittern sind Trockenbauplatten, Dämmstoffe oder die Hausinstallation anbringbar.

Zu diesem Zweck können die Trockenbauplatten, Dämmstoffe oder die Hausinstallation kraft- und/oder formschlüssig mit einer Matte oder sonstigen Zugbewehrung in der Lagerfuge oder Fuge direkt oder indirekt verbunden sein.

Im Rahmen einer Mehrfachnutzung ist beim fertigen Mauerwerk zwischen der Mauerwerksoberfläche und einem Verkleidungselement die Hausversorgung installierbar, insbesondere Strom-, Telefon-, Gas- oder Wasserleitungen oder - armaturen.

Obwohl im Rahmen der Erfindung die Erstellung eines Trockenmauerwerks bevorzugt wird, ist es dennoch auch möglich, eine Matte oder Zugbewehrung, bspw. in Form eines Gewebes, einer Leiste, eines Gitters oder eines Bandes, in eine Lagerfuge aus Dünnbettmörtel, Normalmörtel oder einem Mörtelpad eingelegt ist. Dies kann in besonders beanspruchten Bereichen eines Gebäudes erfolgen, um dort für eine besonders hohe Stabilität Sorge zu tragen.

In einem trocken vermauerten Bauwerk sind allerdings die einzelnen Bestandteile eines mit dem Bauprodukt hergestellten Mauerwerks, insbesondere einzelne Mauersteine und/oder Matten, rückbaubar.

Eine Rückbaubarkeit lässt sich allerdings auch dadurch realisieren, dass wenigstens ein Mauerstein und wenigstens eine Matte im Bereich einer Stoß- und/oder Lagerfuge durch einen Kleber verbunden sind, welcher vorzugsweise durch eine physikalische oder chemische Behandlung seine Klebekraft verliert. Durch eine solche Maßnahme lässt sich der Zustand der Fugen manuell steuern, d.h., im Gebrauch ist der Kleber aktiv und hält die Mauersteine zusammen, in der Rückbauphase ist der Kleber inaktiv und erlaubt die Trennung der Mauersteine voneinander.

Nach dem Rückbau können die einzelnen Bestandteile eines abgetragenen Mauerwerks, insbesondere einzelne Mauersteine und/oder Matten, einer Wiederverwendung zugeführt werden, insbesondere im Rahmen der Erstellung eines neuen Mauerwerks. Damit werden nicht nur Ressourcen geschont, sondern es entspannt sich auch die Schuttabladeproblematik.

Andererseits lässt sich die erfindungsgemäße Wand, bzw. Gebäudehülle für die bauseitige Erstellung einer Außenwand verwenden, oder für die bauseitige Erstellung einer Innen- oder Zwischenwand. Derartige Vor-Ort-Einsätze bieten ein besonders hohes Maß an Individualität beim Bau.

Dabei ergeben sich besondere Vorteile durch eine Verwendung eines erfindungsgemäßen Bauprodukts, wobei die Mauersteine trocken zu einem Mauerwerk zusammengefügt werden, insbesondere vor Ort, so dass sie zerstörungsfrei wieder voneinander getrennt und ggf. wieder verwertet werden können.

Ein erfindungsgemäßes Verfahren zum Rückbau eines unter Verwendung eines erfindungsgemäßen Bauprodukts hergestellten Bauwerks, insbesondere Mauerwerks, zeichnet sich dadurch aus, dass die einzelnen Bestandteile des Mauerwerks voneinander getrennt werden, Dies kann bei einem reinen Trockenmauerwerk unmittelbar erfolgen, bei Verwendung eines durch eine geeignete Behandlung lösbaren Klebers sollte dieser zuvor deaktiviert werden, bevor sodann die einzelnen Elemente des Bauwerks voneinander getrennt werden.

Zwar könnten die einzelnen Elemente eines solchermaßen abgetragenen Gebäudes selektiv entsorgt werden, also materialweise getrennt. Die Erfindung bevorzugt jedoch, dass die einzelnen Bestandteile des Mauerwerks nach dem Rückbau einer Wiederverwendung zugeführt werden, insbesondere als erneutes Mauerwerk. Dadurch wird die Notwendigkeit, ständig neue Rohstoffe verbrauchen zu müssen, erheblich reduziert oder vollständig entbehrlich.

Ein mit einer erfindungsgemäßen Matte verbaubarer Mauerstein kann an wenigstens einer Flachseite im Bereich der Mauerwerksoberfläche Erhebungen und/oder Vertiefungen aufweisen, insbesondere in Form von Putzrillen zur Verbesserung des Haftens von Putz oder von sonstigen Verkleidungs- oder Dämmelementen.

Ferner kann ein mit einer Matte verbaubarer Mauerstein eine verfüllte und/oder auch nicht verfüllte Lochstruktur aufweisen, beispielsweise um die Dämmungseigenschaften zu verbessern, insbesondere die Wärmedämmungseigenschaften. An solchen ober- oder unterseitig mündenden Löchern könnte eine Matte befestigt werden, bspw. durch Einrasten od. dgl.

Eine weitere Besonderheit ist, dass in die Lochstruktur eines solchen Mauersteins unterschiedliche Stoffe integriert sein können, bspw. unterschiedliche Schüttgüter, Wärmedämmstoffe, insbesondere mit Wärmeleitfähigkeiten < 0,10 W/mK.

Andererseits erlaubt die Erfindung auch das Verbauen von Mauersteinen, die in Richtung der Mauerwerksdicke aus zwei oder mehreren Segmenten zusammengesetzt sind. Durch diese Maßnahme können verschiedenartige Segmente bereitgestellt werden, und ein Baustein kann bei Bedarf hinsichtlich seiner Eigenschaften an die jeweiligen lokalen Erfordernisse eines Bauwerks angepasst werden, indem die jeweils passenden Segmente ausgewählt und in der optimalen Reihenfolge zu einem Baustein zusammengefügt werden.

Jedes Segment hat bevorzugt identische Abmessungen, so dass dieselben wie in einem Baukastensystem beliebig zusammengefügt werden können. Üblicherweise hat jedes Segment eine scheibenförmige Geometrie mit einer konstanten Dicke, beispielsweise mit einer Dicke von 6 cm. Die Grundfläche eines Segments könnte beispielsweise 12 cm × 12 cm betragen, oder 24 cm × 24 cm; jedoch sind auch andere Abmessungen denkbar.

Das Zusammenfügen der einzelnen Segmente kann auf unterschiedliche Weise erfolgen. Diese können beispielsweise entlang ihrer zusammenstoßenden Flachseiten miteinander verklebt sein. Dies kann entweder werksseitig erfolgen oder - unter Verwendung eines dafür vorgesehenen Klebers - auch direkt auf der Baustelle.

Darüber hinaus ist es auch möglich, miteinander zu vereinigende Segmente zwischen zwei Wangen zu schlichten und mit diesen Wangen zu verbinden. Eine solche Verbindung kann wiederum durch Kleben bewirkt werden oder durch einen Formschluss, beispielsweise indem an den Wangen Hinterschneidungen vorgesehen sind und an den jenen zugewandten Stirnseiten der Segmente dazu komplementäre Fortsätze, welche in eben diese Hinterschneidungen hinein greifen.

Schließlich besteht auch die Möglichkeit, mehrere Segmente zwecks Bildung eines gemeinsamen Bausteins mit einem Gewebe zu umwickeln - vorzugsweise unter Zugspannung, so dass sich die einzelnen Segmente nicht voneinander lösen.

Mit der Erfindung lassen sich sowohl Außenwände eines Bauwerks erstellen, als auch Innen- oder Zwischenwände. Grundsätzlich sind auch Sonderbauwerke denkbar, beispielsweise Grundstücks- bzw. Einfriedungsmauern.

Ein bedeutender Vorteil der Erfindung ist auch, dass die Bausteine nicht durch flüssigen Mörtel miteinander verbunden werden müssen, sondern ggf. mit formschlüssig ineinander greifenden Vorsprüngen und Vertiefungen an ihren Ober- und Unterseiten oder an dortigen Wangen versehen sein können, so dass sie im Fall eines Rückbaus eines Gebäudes wieder zerstörungsfrei voneinander gelöst werden können.

Die voneinander gelösten Bausteine können im Idealfall wieder unmittelbar verwendet werden, beispielsweise könnte ein ähnliches Gebäude an einer anderen Stelle errichtet werden, oder - falls dies nicht gewünscht ist - können unterschiedliche Segmente voneinander getrennt und entweder anders zusammengesetzt oder getrennt voneinander aufbereitet oder materialgerecht entsorgt werden.

Weitere Merkmale, Einzelheiten, Vorteile und Wirkungen auf der Basis der Erfindung ergeben sich aus den Unteransprüchen sowie aus der folgenden Beschreibung einer bevorzugten Ausführungsform der Erfindung sowie anhand der Zeichnung. Hierbei zeigen die Zeichnungen Einzeltzeile der Erfindung, wie folgt:
- Fig. 1a: einen Mauerstein in einer perspektivischen Ansicht, wobei die den Lager- und Stoßfugen zugewandten Oberflächen hervorgehoben sind;
- Fig. 1b: eine Seitenansicht auf eine Putz tragende Oberfläche des Mauersteins aus Fig. 1a, wobei Putzrillen zu sehen sind;
- Fig. 1c: eine Draufsicht auf die obere, der dortigen Lagerfuge zugewandte Oberfläche des Mauersteins aus Fig. 1a, wobei Vertiefungen und/oder Erhebungen zum Zusammenfügen mit einem darüber geschichteten Mauerstein zu sehein sind;
- Fig. 1d: eine Untersicht auf die untere, der dortigen Lagerfuge zugewandte Oberfläche des Mauersteins aus Fig. 1a, wobei Vertiefungen und/oder Erhebungen zum Zusammenfügen mit einem darunter liegenden Mauerstein zu sehein sind;
- Fig. 1e: eine zwischen zwei aufeinander gesetzten Mauersteinen eingefügteMatte;
- Fig. 1f: einen Schnitt durch quer durch ein Mauerwerk mit zwei an einer Lagerfuge zusammentreffenden Mauersteinen mit je einer integrierten Matte gemäß einer abgewandelten Ausführungsform der Erfindung;
- Fig. 2a: einen aus zwei getrennten Baugruppen lösbar zusammenfügbaren Mauerstein mit jeweils mehreren Segmenten, wobei die beiden Baugruppen nach Art einer Sprengdarstellung wiedergegeben sind;
- Fig. 2b: die Anordnung nach Fig. 2a in einer Seitenansicht, so dass die beim Zusammenfügen formschlüssig ineinander greifenden Elemente zu sehen sind; sowie
- Fig. 3: mehrere, mit einer Wange oder Verkleidung formschlüssig zusammenfügbare Mauersteine, wobei zwischen dem tragenden Mauerwerk und der Verkleidung einzufügende Rohre oder Leitungen schematisch dargestellt sind.
- Fig. 4: einen aus mehreren Segmenten zusammengesetzten Mauerstein in der Draufsicht;
- Fig. 5: einen der Ausführungsform nach Fig. 4 etwa entsprechenden Mauerstein in einer perspektivischen Ansicht;
- Fig. 6: einen gegenüber der Fig. 5 weiter abgewandelten Mauerstein, ebenfalls in einer perspektivischen Ansicht; sowie
- Fig. 7: eine wiederum abgewandtelte Ausführungsform eines Mauersteins, perspektivisch dargestellt.

Fig. 1a zeigt in schematischer Ansicht einen Mauerstein 1, der mit einer Mehrzahl oder Vielzahl weiterer, gleichartiger Mauersteine 1 zur Bildung eines Mauerwerks über- und/oder nebeneinander setzbar ist.

Dabei entsteht zwischen zwei übereinander gesetzten Mauersteinen 1 eine Lagerfuge, und zwischen zwei nebeneinander gesetzten Mauersteinen 1 eine Stoßfuge. Oftmals werden die Mauersteine 1 in übereinander liegenden Steinreihen gegeneinander um einen Bruchteil der horizontalen Erstreckung eines Mauersteins 1 versetzt, so dass sich bspw. ein sogenannter Läuferverband ergibt, welcher die Stabilität eines Mauerwerks beträchtlich steigert.

Dabei kann der Mauerstein 1 im Bereich einer Lager- und/oder Stoßfuge von einer aus Fasern 20 gebildeten Matte 2 bedeckt sein, wie sie in Fig. 1e wiedergegeben ist; dies gilt insbesondere für die Oberseite 15 und/oder die Unterseite 16 des Mauersteins 1, aber auch an seinen den nächstgelegenen Stoßfugen des Mauerwerks zugewandten Längsseiten 17. In diesen Oberflächenbereichen 5 können Erhebungen 18 und/oder Vertiefungen 19 vorgesehen sein. Im dargestellten Beispiel können bspw. in dem oberseitigen Oberflächenbereich 5 stegartige Erhebungen 18 angeformt sein und an dem unterseitigen Oberflächenbereich 5 nutartige Vertiefungen 19. Indem die nutartigen Vertiefungen 19 etwas breiter sind als die stegartigen Erhebungen 18, können letztere in erstere hineingreifen und dadurch einen Formschluss ausbilden. Zusätzlich kann in den Zwischenraum zwischen stegartigen Erhebungen 18 und nutartigen Vertiefungen 19 noch eine Matte 3 aus einem vorzugsweise netzartigen Gewebe von sich überkreuzenden Scharen von Fasern 20 eingelegt sein, das in Fig. 1e dargestellt ist.

In Fig. 1f ist ein Schnitt quer durch ein Mauerwerk mit zwei an einer Lagerfuge zusammentreffenden Mauersteinen 1a, 1b zu sehen. Bei den dargestellten Mauersteinen 1a, 1b handelt es sich beispielhaft um Hohlblockziegel mit vertikal durchgehenden Löchern 28, welche den betreffenden Mauerstein 1a, 1b von seiner jeweiligen Oberseite 15 bis zu seiner jeweiligen Unterseite 16 vollständig durchsetzen.

Den oberseitigen Abschluss eines solchen Mauersteins 1a, 1b bildet jeweils eine Fugenmatte 2a, den unterseitigen Abschluss jeweils eine Fugenmatte 2b.

Jede Fugenmatte 2a, 2b besteht aus einem geschlossenen Körper 29 mit einer geschlossenen Oberfläche, vorzugsweise ohne Durchbrechung. Dieser Körper 29 hat vorzugsweise die selbe quer zur vertikalen Mauerwerksebene gemessene Breite wie ein Mauerstein 1a, 1b.

Bevorzugt entsprechen auch die in Längsrichtung der Lagerfuge gemessenen Erstreckungen des Körpers 29 einer Fugenmatte 2a, 2b der Länge eines Mauersteins 1a, 1b. Somit ist die Grundfläche des Körpers 29 einer Fugenmatte 2a, 2b hinsichtlich Gestalt und Flächenmaß identisch zu der Grundfläche eines Mauersteins 1a, 1b.

Jede Fugenmatte 2a, 2b verfügt somit über zwei Flachseiten, wovon eine in unmittelbarem Kontakt mit einem Mauerstein 1a, 1b steht. Im Bereich dieser Kontaktfläche kann eine Fugenmatte 2a, 2b an einem Mauerstein 1a, 1b festgelegt sein.

Eine solche Festlegung könnte bspw. mittels eines Klebers bewirkt werden, insbesondere mit einem Kleber, der durch eine physikalische, chemische oder mechanische Einflussnahme seine Klebekraft verliert. Hierzu wird beispielhaft vorgeschlagen, einen Kleber zu verwenden, der durch Bestrahlung mit Mikrowellen seine Haftkraft verliert und ein Lösen der Fugenmatte 2a, 2b von dem betreffenden Mauerstein 1a, 1b erlaubt.

Eine andere Möglichkeit für eine lösbare Verbindung zwischen einer Fugenmatte 2a, 2b und einem Mauerstein 1a, 1b ist in Fig. 1f dargestellt:
Eine Fugenmatte 2a, 2b trägt an einer Flachseite 30 eine Profilierung, die komplementär zu der bspw. durch die Löcher 28 gebildeten Profilstruktur an der Ober- oder Unterseite 15, 16 des betreffenden Mauersteins 1a, 1b gestaltet ist. Mit anderen Worten, einem, mehreren oder allen Löchern 28 in einem Mauerstein 1a, 1b steht jeweils eine Erhebung 31 an der Flachseite 30 der betreffenden Fugenmatte 2a, 2b gegenüber. Dadurch kann jede Erhebung 31 in genau ein Loch 28 oder in eine sonstige Vertiefung in der Ober- oder Unterseite 15, 16 des Mauersteins 1a, 1b eingreifen. Wenn die Querschnitte der Erhebungen 31 und der Löcher 28 oder Vertiefungen ziemlich exakt übereinstimmen, so kann durch einen solchen Eingriff die Fugenmatte 2a, 2b an dem betreffenden Mauerstein 1a, 1b form- und/oder reibschlüssig fixiert werden. Natürlich kann zusätzlich noch ein vorzugsweise lösbarer Kleber verwendet werden.

Die Fugenmatten 2a, 2b an der Ober- und Unterseite 15, 16 eines Mauersteins 1a, 1b sind vorzugsweise nicht identisch geformt, sondern sind an ihren jeweils nach außen, also von dem betreffenden Mauerstein 1a, 1b weg weisenden Flachseiten 32 umgekehrte Profilierungen auf. Das bedeutet, wenn eine Flachseite 32 bspw. an der oberen Fugenmatte 2a Erhebungen 18 aufweist, so ist die Flachseite 32 an der unteren Fugenmatte 2b demgegenüber mit Vertiefungen 19 versehen.

Bei den Erhebungen 18 kann es sich vorzugsweise um inselförmige Erhebungen aufweisen, die bspw. eine zylindrische oder kegelstumpfförmige Gestalt, insbesondere mit einer elliptischen oder kreisförmigen Grundfläche aufweisen können, oder die eine prismatische oder pyramidenstumpfförmige Gestalt aufweisen können, insbesondere mit einer dreieckigen, viereckigen oder mehreckigen Grundfläche.

Die Geometrie einer Vertiefung 19 ist komplementär zu der Geometrie einer Erhebung 18, d.h., bei einer zylindrischen Erhebung 18 ist die dazu komplementäre Vertiefung 19 hohlzylindrisch augestaltet, bei einer kegelstumpfförmigen Erhebung 18 ist die dazu komplementäre Vertiefung 19 als Hohlkegelstumpf ausgebildet, zu einer prismatischen Erhebung 18 gehört eine hohlprismatische Vertiefung 19, und das Komplement einer pyramidenstumpfförmiger Erhebung 18 bildet ein Hohlpyramidenstumpf als Vertiefung 19.

Der Effekt ist, dass zwei derartige Fugenmatten 2a, 2b mit ihren jeweiligen Außenseiten 32 passend zusammengesteckt werden können, wobei jede Erhebung 18 eine Vertiefung 19 vorfindet.

Im Gegensatz zu meist gebrannten Ziegeln 1a, 1b, welche aufgrund ihres Herstellungsverfahrens schwer zu kontrollierende Toleranzen aufweisen, können die Fugenmatten 2a, 2b bspw. durch ein Spritzgussverfahren hergestellt werden und/oder durch Walzen nachbearbeitet werden, also mit einer hohen Präzision bzw. mit geringen Toleranzen.

Ferner weist vorzugsweise jede Fugenmatte 2a, 2b integrierte Fasern 20 auf, welche etwa parallel zu der jeweiligen Flachseite 32 verlaufen. Dadurch erhält eine solche Fugenmatte 2a, 2b trotz ihrer bevorzugten Biegsamkeit eine hohe Formstabilität in ihrer Grundebene, mit anderen Worten, bei dem Aufziehen auf die Ober- oder Unterseite 15, 16 eines Mauersteins 1a, 1b werden sich nicht die unwägbaren Toleranzen des Mauersteins 1a, 1b auf den Bereich der Fugenmatte 2a, 2b übertragen, sondern jenseits dieser Faserbewehrung gibt jene die Form der Fugenmatte 2a, 2b vor, die ursprünglich genormten Abstände zwischen benachbarten Erhebungen 18 oder zwischen benachbarten Vertiefungen 19 bleiben erhalten; Ungenauigkeiten eines Mauersteins 1a, 1b werden nötigenfalls in dem Bereich zwischen der jeweiligen Ziegelober- oder -unterkante 15, 16 ausgeglichen - das Muster und insbesondere das Raster an der äußeren Flachseite 32 einer Fugenmatte 2a, 2b bleibt davon unberührt.

Diese Tatsache, dass die formgenau hergestellte und auch im Gebrauch formtreue Gestalt der Erhebungen 18 und Vertiefungen 19 genormt ist und bleibt, erlaubt das bequeme und leichte Zusammenfügen zweier Mauersteine 1a, 1b im Bereich einer Lagerfuge. Gleiches kann auch im Bereich einer Stoßfuge bewirkt werden, wenn dort ebenfalls Fugenmatten verwendet werden.

Bei dem beschriebenen Zusammenfügen zweier Mauersteine 1a, 1b erleichtert eine leicht konische Geometrie der Erhebungen 18 und Vertiefungen 19 das Zusammenfügen, also eine (hohl-) kegelstumpfförmige oder (hohl-) pyramidenstumpfförmige Gestalt, denn dann können solche Erhebungen 18 dank ihres kleineren Querschnitts an ihrer äußeren Stirnseite leichter eine an ihrem Mündungsbereich etwas größere Vertiefung 19 finden und dort den zu setzenden Mauerstein 1a, 1b selbsttätig zentrierend justieren.

Das Muster oder Raster an der freien Flachseite 32 einer oberen Fugenmatte 2a sollte gegenüber dem Muster oder Raster an der freien Flachseite 32 einer unteren Fugenmatte 2b nicht nur komplementäre Geometrien aufweisen, also im einen Falle Erhebungen 18 und im anderen Falle Vertiefungen 19, sondern die beiden Muster bzw. Raster können auch in einer Richtung gegeneinander versetzt sein, bspw. in Längsrichtung einer zu erstellenden Mauer, vorzugsweise um ein Maß, welches der halben Abmessung eines Mauersteins 1a, 1b in der betreffenden Richtung entspricht bzw. der dazu vorzugsweise gleichen Erstreckung einer Fugenmatte 2a, 2b, so dass zwei Mauersteine 1a, 1b im Bereich einer Lagerfuge mit einem Versatz zusammengefügt werden können, wie dies für einen Mauerwerksverband - bspw. den sog. Läuferverband - üblich ist.

Falls ein derariges Bauwerk wieder zurückgebaut werden soll, können die Mauersteine 1a, 1b samt ihrer jeweiligen Fugenmatten 2a, 2b leicht nach oben weggehoben werden.

Neben der Stabilisierung einer Fugenmatte 2a, 2b in deren horizontaler Richtung kann die durch die Fasern 20 bewirkte Zugbewehrung einen weiteren Zweck erfüllen, insbesondere indem die betreffenden Fasern 20 an einer oder mehreren, vorzugsweise an zwei paarweise einander gegenüber liegenden Stirnseiten 33, oder an allen vier Stirnseiten 33 der Fugenmatte 2a, 2b herausgeführt sind und also überstehen.

An einer Flachseite 34 eines Mauerwerks können diese Fasern 20 einerseits verwendet werden, um in der betreffenden Fugenmatte 2a, 2b eine quer zum Mauerwerk gerichtete Zugspannung aufzubringen und damit das Mauerwerk selbst zu stabilisieren. Darüber hinaus erlauben es dort überstehende Fasern 20, beliebige Bauelemente an einem Mauerwerk tragend zu befestigen, bspw. Installationsmaterial wie Rohre, Kabel, etc, Isolationsplatten oder -matten wie Styroporplatten, Glas- oder Steinwolleriiatten, etc., oder Verkleidungsplatten aus den verschiedensten Materialien,

Im Bereich einer Stoßfuge eines Mauerwerks können dort über den Körper 29 einer Fugenmatte 2a, 2b überstehende Fasern 20 zwischen einem bspw. unterhalb der unteren Lagerfuge befindlichen Mauerstein 1a und einem später neben den betrachteten Mauerstein gesetzten dritten Mauerstein 1b eingeklemmt werden, so dass die beiden entlang einer Lagerfuge verlaufenden Zugbewehrungsebenen 20 auch im Bereich einer Stoßfuge jeweils überlappend bzw. durchgehend fortgesetzt werden.

Die Stirnseiten 21 eines Mauersteins 1 können mit beispielsweise vertikal und/oder quer verlaufenden Putzrillen 22 versehen sein.

Im Rahmen der vorliegenden Erfindung ist die Matte 2 trocken verbaubar, d.h., sie wird nicht in eine aushärtende Mörtelschicht eingelegt, sondern liegt im Idealfall trocken zwischen zwei Mauersteinen 1 .

In den Figuren 2a und 2b ist eine weitere Besonderheit der Erfindung dargestellt. Es besteht nämlich die Möglichkeit, einzelne Segmente 3 oder ganze Gruppen von jeweils einem oder mehreren Segmenten 3 lösbar zu einem gemeinsamen Mauerstein 1 zusammenzufügen. Dazu ist in Fig. 2a links eine aus mehreren Segmenten 3 überwiegend hoher Tragkraft zusammengesetzte Baugruppe 23 dargestellt, wie sie überwiegend in einem dem Inneren eines Gebäudes zugewandten Teil eines Mauerwerks verwendet wird, und rechts eine aus mehreren Segmenten mit hoher Wärmdeämmung zusammengesetzte Baugruppe 24, wie sie überwiegend in einem nach außen gewandten Teil eines Mauerwerks verwendet wird.

Um jene beiden Baugruppen 23, 24 lösbar miteinander zu verbinden, können beispielsweise an der Ober- und Unterseite 15, 16 des Mauersteins 1 angeordnete Wangen 5 mit profilartigen Hinterschneidungen 25, 26 versehen sein, wie in Fig. 12b zu sehen ist. Beispielsweise sind an der Baugruppe 23 nach innen, also aufeinander zu weisende Fortsätze 25 vorgesehen und an der anderen Baugruppe 24 nach außen, also voneinander weg weisende Fortsätze 26 angeformt, die jedoch nach innen versetzt sind, so dass sie beim Zusammenschieben der Baugruppen 23, 24 wie Schürzen in- bzw. hintereinander greifen können. Die Baugruppen 23, 24 können also beim Erstellen eines Gebäudes in horizontaler Richtung zusammen geschoben und dadurch miteinander vereinigt werden, bei der Demontage des Gebäudes aber auch zerstörungsfrei wieder in horizontaler Richtung auseinander geschoben und dadurch voneinander getrennt werden, so dass eine Wiederverwendung möglich ist.

Die Fig. 3 zeigt, dass dieser Erfindungsgedanke auch bei plattenförmigen Verkleidungselmenten 26 verwendet werden kann. Diese können ggf. auf mehrere Reihen von mit Fortsätzen 24, 25 versehenen Mauersteinen 1 zugleich geschoben und dabei daran formschlüssig festgelegt werden. Umgekehrt kann aber beim Abriss eines Gebäudes diese Verkleidung 26 zerstörungsfrei von den Bausteinen 1 gelöst und gesondert wiederverwendet oder wiederverwertet werden.

In der Zeichnung sind verschiedene Mauersteine 1 für die Herstellung oder Verkleidung einer Innen- oder Außenwand oder eines sonstigen Bauwerks wiedergegeben.

In Fig. 4 ist die Besonderheit eines Mauersteins 1 erkennbar, nämlich dass dieser in Richtung der Mauerwerksdicke aus zwei oder mehreren einzelnen Segmenten 3 zusammengesetzt ist,

Bei dem in Fig. 4 dargestellten Beispiel eines Mauersteins 1 sieht man insgesamt sechs Segmente 3, welche jeweils eine etwa scheibenförmige Geometrie aufweisen und mit ihren Flachseiten 4 aneinander gesetzt sind.

Die einzelnen Segmente 3 können entlang ihrer aneinander stoßenden Flachseiten zu einem einzigen, stabilen Mauerstein 1 zusammengeklebt sein.

Andererseits besteht auch - wie in Fig. 4 zu sehen - die Möglichkeit, die Segmente 3 nicht unmittelbar miteinander zu verbinden, sondern über ein oder mehrere, seitliche Wangen 5, die auch recht dünn ausgebildet sein können und dann eher als (wangenseitige) Matte bezeichnet werden könnten. Bei der Ausführungsform nach Fig. 4 sind diese Wangen 5 mit einander entsprechenden Stirnseiten 6 der einzelnen Segmente 3 verbunden, insbesondere verklebt. In Fig. 4 sind zwei Wangen 5 vorgesehen, welche die den Stoßfugen zugewandten Stirnseiten 6 der Segmente 3 miteinander verbinden.

Durch die Verbindung der einzelnen Segmente 3 über deren Stirnseiten 6 bleiben die Flachseiten 4 mehr oder weniger unverbunden. Dies gibt beispielsweise Gelegenheit dazu, zwischen zwei einander unmittelbar zugewandten Flachseiten 4 benachbarter Segmente 3 jeweils eine Lage eines anderen Materials einzufügen, beispielsweise eine Lage 7 eines schalladsorbierenden Werkstoffs, oder aber auch jeweils eine Lage 7 eines Werkstoffs mit wärmedämmenden Eigenschaften. Gegebenenfalls können auch Lagen 7 verschiedener Materialien abwechselnd verwendet werden. Wie man der Fig. 4 weiter entnehmen kann, haben die dort verwendeten Segmente 3 jeweils zwei große, in vertikaler Richtung durchgehende Hohlräume 8, nach Art von großkammerigen Hochlochziegeln. Die verbleibenden Stege 9 dieser Segmente 3 können beispielsweise aus gebrannter Keramik bestehen; es kann sich dabei aber auch um einen anderen Werkstoff handeln, beispielsweise in Form gegeossenem Beton.

Die Hohlräume 8 in den Segmenten 3 können ungefüllt bleiben und/oder ggf. vor Ort verfüllt werden, beispielsweise mit einem schüttfähigen Material, oder sie können - wie in Fig. 4 dargestellt - bereits werksseitig verfüllt sein, beispielsweise mit einem Block eines wärmedämmenden Materials wie beispielsweise Glas- oder Mineralwolle, Polystyrol od. dgl.

In den Figuren 5 bis 7 sind weitere Besonderheiten der Mauersteine 1 zu sehen.

Fig. 5 zeigt, dass benachbarte Segmente 3 auch um ein gewisses Maß gegeneinander versetzt miteinander verbunden sein können, um an ihren den Stoßfugen zugewandten Bereichen eine Struktur zu erhalten, beispielsweise mit vertikalen Nuten 11 an einer Seite und dazu etwa komplementäre Lisenen 12 an der gegenüber liegenden Seite. Wenn dabei zwischen benachbarten Flachseiten 4 jeweils eine Lage 7 eines anderen Materials eingefügt wird, lässt sich die Anordnung derart treffen, dass die Lisenen 12 schmäler sind als die Nuten 11 und also in jene hineingreifen können.

Bei dem Baustein 1 aus Fig. 6 ist zu sehen, dass an bestimmten Seiten eines Mauersteins 1 auch Oberflächengestaltungen möglich sind, beispielsweise Putzrillen 13 od. dgl.

Dieser Baustein 1 wird bei der Ausführungsform nach Fig. 7 von einem Gewebe 14, beispielsweise aus Glasfaser od. dgl., unter Zugspannung umschlungen; und zwar in dem dargestellten Beispiel entlang seiner vier vertikalen Seiten, also an allen Seiten mit Ausnahme seiner Oberseite 15 und Unterseite 16. Das Gewebe 14 kann dazu beitragen, die einzelnen Segmente 3 fest zusammenzuhalten, so dass ein Verkleben unter Umständen entfallen kann.

### Bezugszeichenliste

| | | | |
|---|---|---|---|
| 1 | Mauerstein | 28 | Loch |
| 2 | Matte, Fugenmatte | 29 | Körper |
| 3 | Segment | 30 | Flachseite |
| 4 | Segment-Flachseite | 31 | Erhebung |
| 5 | Wange | 32 | Flachseite |
| 6 | Segment-Stirnseite | 33 | Stirnseite |
| 7 | Lage | 34 | Flachseite |
| 8 | Hohlraum | | |
| 9 | Steg | | |
| 10 | endseitiger Steg | | |
| 11 | Nut | | |
| 12 | Lisene | | |
| 13 | Putzrille | | |
| 14 | Gewebe | | |
| 15 | Oberseite | | |
| 16 | Unterseite | | |
| 17 | Längsseite | | |
| 18 | Erhebung | | |
| 19 | Vertiefung | | |
| 20 | Faser | | |
| 21 | Stirnseite | | |
| 22 | Putzrille | | |
| 23 | Baugruppe | | |
| 24 | Baugruppe | | |
| 25 | Hinterschneidung | | |
| 26 | Hinterschneidung | | |
| 27 | Verkleidungselement | | |

## Patentansprüche

1. Wand oder Gebäudehülle, umfassend
a) ein Mauerwerk aus Mauersteinen (1) und wenigstens einer flächigen Matte (2), die in eine Lager- oder Stoßfuge des Mauerwerks eingelegt ist, und
b) wenigstens ein anderes Bauteil, welches ausgewählt ist aus der Gruppe bestehend aus einem Verkleidungselement, einem Isolationselement, und einem Installationselement,
**dadurch gekennzeichnet, dass** die Matte (2)
c) einen zum Einlegen in die Lager- oder Stoßfuge vorgesehenen Bereich mit einer Oberfläche ohne Durchbrechungen aufweist,
d) sowie wenigstens ein mechanisch form- oder kraftschlüssig mit dem wenigstens einen anderen Bauteil verbundenes mechanische Anschlusselement für den mörtelfreien, aber form- oder kraftschlüssigen Anschluss des wenigstens einen anderen Bauteils über die in die Lager- oder Stoßfuge eingelegte Matte (2) mit dem Mauerwerk aufweist.

2. Wand oder Gebäudehülle nach Anspruch 1, **dadurch gekennzeichnet, dass** die flächige Matte (20) wenigstens etwa die selbe Breite aufweist wie die rechtwinklig zu der Mauerwerksebene gemessene Erstreckung eines Mauersteins (1), so dass die flächige Matte (20) vorzugsweise in der Lage ist, wenigstens eine an eine Lager- oder Stoßfuge angrenzende Oberfläche eines Mauersteins (1) vollständig abzudecken.

3. Wand oder Gebäudehülle nach Anspruch 1 oder 2, **dadurch gekennzeichnet, dass** wenigstens ein mechanisches Anschlusselement die Gestalt einer Vertiefung oder eines erhabenen Bereichs in/an der geschlossenen Oberfläche der flächigen Matte (2) aufweist, welche(r) vorzugsweise im Bereich einer Haupt- oder Flachseite der flächigen Matte (2) angeordnet ist, und welche(r) mit wenigstens einem dazu komplementär gestalteten Anschlusselement an wenigstens einem daran anschließbaren Bauteil zusammensteckbar ist, insbesondere wobei eine Vertiefung oder ein erhabener Bereich über eine zylindrische oder kegelstumpfförmige oder prismatische oder pyramidenstumpfförmige Mantelfläche in den angrenzenden Oberflächenbereich der flächigen Matte (2) übergeht.

4. Wand oder Gebäudehülle nach einem der vorhergehenden Ansprüche, **dadurch gekennzeichnet, dass** ein Mauerstein (1) und wenigstens eine Matte (2) verbunden sind, vorzugsweise stoffschlüssig oder formschlüssig, insbesondere durch einen Kleber und/oder durch ineinander greifende Erhebungen und Vertiefungen, und/oder dass an zwei einander gegenüber liegenden Oberflächen eines Mauersteins (1) je eine flächige Matte (2) festgelegt ist, vorzugsweise adhäsiv festgelegt, insbesondere durch einen Kleber verbunden, vorzugsweise wobei die beiden an einander diametral gegenüber liegenden Oberflächenbereichen eines Mauersteins (1) festgelegten Matten (2) zueinander komplementäre Erhebungen und/oder Vertiefungen aufweisen, welche ein Zusammenstecken erlauben, insbesondere wobei eine Erhebung einer ersten, an einem Oberflächenbereich eines Mauersteins (1) festgelegten Matte (2) im Bereich ihrer dem verbundenen Mauerstein (1) abgewandten Flachseite gegenüber einer dazu komplementären Vertiefung in einem gegenüber liegenden Oberflächenbereich einer anderen, an dem betreffenden Mauerstein (1) festgelegten, zweiten Matte (2) im Bereich ihrer dem verbundenen Mauerstein (1) abgewandten Flachseite gegenüber liegenden Flachseite um ein vorgegebenes Maß versetzt ist, vorzugsweise um seine halbe Abmessung eines Mauersteins (1) in einer zu der Lagerfuge oder zu der sonstigen Fuge parallelen Richtung.

5. Wand oder Gebäudehülle nach einem der vorhergehenden Ansprüche, **dadurch gekennzeichnet, dass** die flächige Matte (2) mit einer integrierten Zugbewehrung versehen ist, beispielsweise in einer Richtung rechtwinklig zu der Ebene eines damit erstellten Mauerwerks, und/oder wobei die flächige Matte (2) wenigstens eine erste Schar von Fasern (20) umfasst, welche rechtwinklig zu der Ebene eines mittels der Matte (2) erstellten Mauerwerks verlaufen und sich wenigstens über die gesamte Mauerwerksdicke erstrecken, vorzugsweise wobei die Matte (2) wenigstens eine zweite Schar von Fasern (20) aufweist, welche quer zu der ersten Schar von Fasern (20) verlaufen, bevorzugt in einem rechten Winkel zu den Fasern (20) der ersten Schar, insbesondere wobei die Fasern (20) der zweiten Schar mit den überkreuzten Fasern (20) der ersten Schar verbunden sind, beispielsweise verklebt, verschmolzen, verschweißt, verlötet oder verflochten.

6. Wand oder Gebäudehülle nach einem der vorhergehenden Ansprüche, **dadurch gekennzeichnet, dass** wenigstens ein mechanisches Anschlusselement die Gestalt einer über die geschlossene Oberfläche der flächigen Matte (2) hinaus ragenden Zugbewehrung oder Faser (20) aufweist, welche vorzugsweise im Bereich einer Stirn- oder Schmalseite der flächigen Matte (2) angeordnet ist, und welche mit wenigstens einem dazu kompatiblen Anschlusselement an wenigstens einem daran anschließbaren Bauteil verbindbar ist.

7. Wand oder Gebäudehülle nach einem der vorhergehenden Ansprüche, **dadurch gekennzeichnet, dass** wenigstens eine in eine Lagerfuge zwischen zwei aufeinander gesetzten Mauersteinen (1) oder wenigstens eine in eine Stoßfuge zwischen zwei nebeneinander gesetzten Mauersteinen (2) eingelegte Matte (2) ein Dämmmaterial umfasst, vorzugsweise ein Material zur Wärmedämmung und/oder zur Schalladsorption, und/oder dass an einem Mauerstein (1) und/oder an einer flächigen Matte (2) im Bereich einer Stoßfuge eine Dichtung angeordnet ist zur Schaffung einer luftdichten Gebäudehülle, insbesondere im Rahmen eines Außenmauerwerks.

8. Wand oder Gebäudehülle nach einem der vorhergehenden Ansprüche, **dadurch gekennzeichnet, dass** im Bereich einer Lagerfuge und/oder im Bereich einer Stoßfuge wenigstens ein Profil integriert ist, das als zusätzliche Aussteifung dient und/oder zur Aufnahme von Zugkräften und/oder zur Befestigung von Verkleidungs- und/oder Fassadenelementen (26,27), insbesondere wobei an der Matte (2) oder Zugbewehrung in der Stoß- und/oder Lagerfuge direkt oder indirekt Profile, Leisten, Gitter oder Matten angebracht sind, welche zur horizontalen oder vertikalen Aussteifung des Mauerwerks dienen.

9. Wand oder Gebäudehülle nach einem der vorhergehenden Ansprüche, **dadurch gekennzeichnet, dass** an einer in der Stoß- und/oder Lagerfuge integrierten Matte (2) und/oder Zugbewehrung ein oder mehrere Verbindungselemente vorzugsweise stoff-, kraft- und/oder formschlüssig festgelegt sind, welche direkt oder indirekt zur Befestigung, Verbindung oder Aufnahme von Leisten und/oder Platten und/oder Gittern dienen, insbesondere zwecks Befestigung von Verkleidungs- und/oder Fassadenelementen (26,27).

10. Wand oder Gebäudehülle nach einem der vorhergehenden Ansprüche, **dadurch gekennzeichnet, dass** eine in eine Lagerfuge zwischen zwei aufeinander gesetzten Mauersteinen (1) oder in eine Stoßfuge zwischen zwei nebeneinander gesetzten Mauersteinen (1) eingelegte Matte (2) und/oder Zugbewehrung über wenigstens eine Flachseite des Mauerwerks hinausragt, bevorzugt über beide, wobei vorzugsweise wenigstens ein über eine Flachseite des Mauerwerks überstehender Bereich mit einer Einrichtung zur Aufnahme von Zugkräften verbunden oder versehen ist, insbesondere wobei eine Einrichtung zur Aufnahme von Zugkräften direkt oder indirekt mit einem oder mehreren Verkleidungs- und/oder Fassadenelementen verbunden oder integriert ist.

11. Wand oder Gebäudehülle nach einem der vorhergehenden Ansprüchen, **dadurch gekennzeichnet, dass** die Matte (2) oder Zugbewehrung in der Stoß- und/oder Lagerfuge unter Vorspannung gesetzt ist, beispielsweise in einer Richtung quer zur Mauerwerksebene, vorzugsweise wobei durch beidseitig flächig zur Mauerwerksaußenseite angeordnete Bewehrungen eine Zugspannung erzeugt wird, insbesondere in einer Richtung quer zu der Mauerwerksebene.

12. Wand oder Gebäudehülle nach einem der vorhergehenden Ansprüchen, **dadurch gekennzeichnet, dass** an den direkt oder indirekt an- oder eingebrachten Matten, Profilen, Leisten oder Gittern Trockenbauplatten, Dämmstoffe oder die Hausinstallation angebracht sind, vorzugsweise wobei die Trockenbauplatten, Dämmstoffe (26,27) oder die Hausinstallation kraft- und/oder formschlüssig mit der Matte (2) oder sonstigen Zugbewehrung in der Lagerfuge oder Fuge direkt oder indirekt verbunden sind.

13. Wand oder Gebäudehülle nach einem der vorherigen Ansprüche, **dadurch gekennzeichnet, dass** die einzelnen Bestandteile des Mauerwerks, beispielsweise einzelne Mauersteine (1) und/oder Matten (2), rückbaubar sind, wobei vorzugsweise wenigstens ein Mauerstein (1) und wenigstens eine Matte (2) im Bereich einer Stoß- und/oder Lagerfuge durch einen Kleber verbunden sind, welcher durch eine chemische oder physikalische Behandlung seine Klebekraft verliert, bspw. durch Bestrahlung mit energiereichen Mikrowellen, insbesondere wobei die einzelnen Bestandteile des Mauerwerks, beispielsweise einzelne Mauersteine (1) und/oder Matten (2), nach dem Rückbau einer Wiederverwendung zuführbar sind, beispielsweise im Rahmen der erneuten Erstellung eines anderen Mauerwerks.

14. Wand oder Gebäudehülle nach einem der vorhergehenden Ansprüche, **dadurch gekennzeichnet, dass** wenigstens ein an eine flächige Matte (2) angrenzender Mauerstein (1) eine nicht verfüllte und/oder auch eine verfüllte Lochstruktur aufweist, wobei vorzugsweise in unterschiedliche Löcher der Lochstruktur des Mauersteins (1) unterschiedliche Stoffe, z.B. unterschiedliche Schüttgüter, Wärmedämmstoffe, insbesondere mit Wärmeleitfähigkeiten < 0,10 W/mK integriert sind..

15. Verfahren zur Herstellung einer Wand oder Gebäudehülle nach einem der vorhergehenden Ansprüche, wobei die Wand oder Gebäudehülle umfasst:
a) ein Mauerwerk aus Mauersteinen (1) und wenigstens einer flächigen Matte (2) in einer Lager- oder Stoßfuge des Mauerwerks, und
b) wenigstens ein anderes Bauteil, welches ausgewählt ist aus der Gruppe bestehend aus einem Verkleidungselement, einem Isolationselement, und einem Installationselement,
**gekennzeichnet durch** die folgenden Verfahrensschritte:
c) aus Mauersteinen (1) wird ein Mauerwerk hergestellt, wobei in eine Lager- oder Stoßfuge des Mauerwerks wenigstens eine flächige Matte (2) eingelegt wird, die
- einen zum Einlegen in die Lager- oder Stoßfuge vorgesehenen Bereich mit einer Oberfläche ohne Durchbrechungen aufweist,
- sowie wenigstens ein mechanisch form- oder kraftschlüssig mit dem wenigstens einen anderen Bauteil verbindbares Anschlusselement aufweist,
d) das wenigstens eine, andere Bauteil wird mörtelfrei, aber mechanisch form- oder kraftschlüssig mit dem wenigstens einen Anschlusselement der in die Lager- oder Stoßfuge eingelegten Matte (2) verbunden und über diese mit dem Mauerwerk der Wand oder Gebäudehülle.

16. Verfahren nach Anspruch 15, **dadurch gekennzeichnet, dass** für die industrielle Vorfertigung von Fertigteilen für eine Wand oder Gebäudehülle eine Einheit aus wenigstens einem Mauerstein (1) und wenigstens einer flächigen Matte (2) in industrieller Vorfertigung hergestellt wird, indem wenigstens eine flächige Matte (2) in industrieller Vorfertigung eingelegt oder aufgebracht wird.

17. Verfahren nach Anspruch 15, **dadurch gekennzeichnet, dass** die Mauersteine (1) mitsamt der Matten (2) trocken zu einem Mauerwerk zusammengefügt werden, derart, dass sie zerstörungsfrei wieder voneinander getrennt und ggf. wieder verwertet werden können, vorzugsweise wobei die einzelnen Bestandteile des Mauerwerks nach dem Rückbau einer Wiederverwendung zugeführt werden können, insbesondere als erneutes Mauerwerk.

## Claims

1. Wall or building shell, comprising:
a) a masonry made of bricks (1) and at least one flat mat (2), which is inserted into a bed joint or into a heading joint, and
b) at least one other component, which is selected from the group consisting of a cladding element, an insulation element, and an installation element,
**characterized in that** the mat (2)
c) comprises a section without cutouts which is provided for insertion into a bed joint or into a heading joint,
d) as well as at least one mechanical connection element, which is mechanically connected in a form-locking or force-locking manner with the at least one other component for a mortar-free, but form-locking or force-locking connection of the at least one other component to the masonry via the inserted mat (2).

2. Wall or building shell according to the claim 1, **characterized in that** the flat mat (20) has at least the same width as the extension of a brick (1) measured perpendicularly to the plane of the masonry, so that the flat mat (20) is preferably able to completely cover at least one surface area of a brick (1) adjoining to a bed joint or to a heading joint.

3. Wall or building shell according to claim 1 or 2, **characterized in that** at least one mechanical connection element has the form of an indentation or of an elevated area in/at the closed surface area of the flat mat (2), which is preferably arranged in the area of a main or flat side of the flat mat (2), and which is connectable in an interlocking manner to at least one connection element on at least one connectable component which is designed in a complementary manner, especially wherein an indentation or an elevated area merges into the adjoining surface area of the flat mat (2) via a lateral surface of cylindrical shape or of frusto-conical shape or of prismatic shape or of frusto-pyramidal shape.

4. Wall or building shell according to one of the preceding claims, **characterized in that** a brick (1) and at least one mat (2) are connected, preferably in a firmly bonded or form-locking manner, especially by means of an adhesive and/or via meshing elevated areas and indentations, and/or **in that** a flat mat (2) each is fixed at two opposing surface areas of a brick (1), preferably adhesively fixed, especially by means of an adhesive, preferably wherein the mats (2) fixed at the two diametrically opposed surface areas of a brick (1) have elevated areas and/or indentations which are complementary to one another, which allow a sticking together, especially wherein an elevated area of a first mat (2), which is fixed on a surface area of a brick (1), is displaced, in the area of its flat side opposite to the connected brick (1), to a predetermined extent relative to a complementary indentation in a surface area opposite to a flat side of another, second mat (2) in the area of its surface area facing away from the regarding brick (1), preferably for half of the dimension of a brick (1) in a direction parallel to the bed joint or to the other joint.

5. Wall or building shell according to one of the preceding claims, **characterized in that** the flat mat (2) is provided with an integrated tensile reinforcement, for example in one direction perpendicular to the plane of a masonry constructed therewith, and/or wherein the flat mat (2) comprises at least one first sheaf of fibers (20), which run perpendicular to the plane of the masonry constructed by means of the mat (2) and extend at least over the entire thickness of the masonry, preferably wherein the mat (2) comprises at least one second sheaf of fibers (20), which extend transverse to the first sheaf of fibers (20), preferably at a right angle to the fibers (20) of the first sheaf, especially wherein the fibers (20) of the second sheaf are connected to the intercrossed fibers (20) of the first sheaf, for example glued, merged, welded, soldered, or interwoven.

6. Wall or building shell according to one of the preceding claims, **characterized in that** at least one mechanical connection element is formed as a tensile reinforcement or a filament (20) which extends beyond the closed surface of the flat mat (2), which is preferably arranged in the area of a front or narrow side of the flat mat (2), and which is connectable to at least one complementary connection element of at least one component connectable thereto.

7. Wall or building shell according to one of the preceding claims, **characterized in that** at least one mat (2), which is inserted into a bed joint between two bricks (1) stacked one on another, or into a heading joint between two bricks (1) placed besides each other, comprises an insulating material, preferably a material for thermal insulation and/or for sound absorption, and/or **in that** a sealing is arranged on a brick (1) and/or on a flat mat (2) in the area of a heading joint in order to create an airtight building shell, especially within an exterior masonry.

8. Wall or building shell according to one of the preceding claims, **characterized in that** at least one profile is integrated in the area of a bed joint and/or in the area of a heading joint, which serves as an additional reinforcement and/or is suitable for absorption of tensile forces and/or serves for the mounting of cladding and/or façade elements (26,27), especially wherein profiles, slats, grids, or mats are arranged directly or indirectly on the mat (2) or on the tensile reinforcement in the heading joint and/or in the bed joint, which provide a horizontal or vertical reinforcement of the masonry.

9. Wall or building shell according to one of the preceding claims, **characterized in that** one or more connection elements are secured, preferably in a firmly bonded, force-locking and/or form-locking manner, to a mat (2) or tensile reinforcement, which is integrated in the heading joint and/or in the bed joint, which provide direct or indirect mounting, connection or seating of slats and/or panels and/or grids, especially for mounting of cladding and/or façade elements (26,27).

10. Wall or building shell according to one of the preceding claims, **characterized in that** a mat (2) and/or tensile reinforcement, which is/are inserted into a bed joint between two bricks (1) stacked one on another or into a heading joint between two bricks (1) placed besides each other, extend(s) beyond at least one flat side of the masonry, preferably beyond both sides, wherein preferably at least one area extending beyond a flat side of the masonry is connected to or provided with a device for absorption of tensile forces, especially wherein a device for absorption of tensile forces is directly or indirectly connected to or integrated with one or more cladding and/or façade elements.

11. Wall or building shell according to one of the preceding claims, **characterized in that** the mat (2) or tensile reinforcement in the heading joint and/or bed joint is preloaded, for example in a direction transverse to the masonry plane, preferably whereina the tension is generated by the reinforcements which are arranged flatly on both sides of the masonry's outer surfaces, especially in a direction transversal to the plane of the masonry.

12. Wall or building shell according to one of the preceding claims, **characterized in that** drywall construction boards, insulation materials, or house installation are/is mounted on mats, profiles, slats or grids which are directly or indirectly mounted or inserted, preferably wherein the drywall construction boards, insulation materials (26,27), or the house installation are/is directly or indirectly connected in a force-locking and/or in a positive-locking manner to the mat (2) or other tensile reinforcement in the bed joint or joint.

13. Wall or building shell according to one of the preceding claims, **characterized in that** individual components of the masonry, for example single bricks (1) and/or mats (2), are renaturalizable, preferably wherein, in the area of a heading joint and/or of a bed joint, at least one brick (1) and at least one mat (2) are connected by an adhesive, which loses its adhesive strength when a chemical or physical treatment is applied, for example after irradiation with high-energy microwaves, especially wherein the individual components of the masonry, for example single bricks (1) and/or mats (2), may be brought to a reuse after a dismantling, for example in the course of a new construction of another masonry.

14. Wall or building shell according to one of the preceding claims, **characterized in that** at least one brick (1) adjoining to a flat mat (2) comprises a hole structure with or without backfill, wherein preferably different materials are integrated in different holes of the hole structure of a brick (1), for example different bulk materials, insulation materials, especially with thermal conductivities < 0,10 W/mK.

15. Process for the manufacturing of a wall or building shell according to one of the preceding claims, wherein the wall or building shell comprises:
a) a masonry made of bricks (1) and at least one flat mat (2) in a bed joint or in a heading joint, and
b) at least an other component, which is selected from the group consisting of a cladding element, an insulation element, and an installation element,
**characterized by** the following process steps:
c) a masonry is made of bricks (1), whereby at least one flat mat (2) is inserted into a bed joint or in a heading joint, wherein said mat comprises
- a section with a surface without cutouts, which is provided for the insertion into a bed joint or into a heading joint,
- as well as at least one connection element, which is connectable to the at least one other component in a mechanical, form-locking or force-locking manner,
d) the at least one other component is is mechanically connected in a form-locking or force-locking manner to the at least one other connection element of the mat (2) which is inserted into the bed joint or heading joint, and is thereby connected to the masonry of the wall or building shell.

16. Process according to claim 15, **characterized in that** a unit consisting of at least one brick (1) and at least one flat mat (2) is manufactured in industrial prefabrication for the industrial prefabrication of components of a wall or of a building shell, by insertion or by application of at least one flat mat (2) in industrial prefabrication.

17. Process according to claim 15, **characterized in that** the bricks (1) together with the mats (2) are put dry together to form a masonry, so that they can be separated from each other in a non-destructive way and, if necessary, can be reused, preferably wherein individual components of the masonry are reused after dismantling, especially for a new masonry.

## Revendications

1. Mur ou enveloppe de bâtiment, comprenant
a) une maçonnerie en briques (1) et au moins un mat (2) plan qui est inséré dans un joint d'assise ou joint vif de la maçonnerie, et
b) au moins un autre composant qui est choisi parmi un groupe consistant en un élément de revêtement, un élément isolant et un élément de montage,
**caractérisé en ce que** le mat (2)
c) comporte une zone prévue pour l'insertion dans le joint d'assise ou joint vif ayant une surface sans perforation,
d) ainsi qu'au moins un élément de raccordement mécanique relié mécaniquement par complémentarité de forme ou par adhérence à au moins un autre composant, ledit élément de raccordement étant destiné au raccordement sans mortier, mais par complémentarité de forme ou par adhérence d'au moins un autre composant à la maçonnerie par l'intermédiaire du mat (2) inséré dans le joint d'assise ou joint vif.

2. Mur ou enveloppe de bâtiment selon la revendication 1, **caractérisé en ce que** le mat (20) plan présente au moins approximativement la même largeur que l'extension d'une brique (1) mesurée perpendiculairement au plan de maçonnerie, de sorte que le mat (20) plan est de préférence en mesure de recouvrir entièrement au moins une surface d'une brique (1) adjacente à un joint d'assise ou joint vif.

3. Mur ou enveloppe de bâtiment selon la revendication 1 ou 2, **caractérisé en ce qu'**au moins un élément de raccordement mécanique a la forme d'une cavité ou d'une zone en relief dans/sur la surface fermée du mat (2) plan, laquelle est de préférence disposée dans la zone d'un côté principal ou d'un côté plat du mat (2) plan, et laquelle peut être assemblée avec au moins un élément de raccordement de forme complémentaire sur au moins un composant pouvant y être raccordé, en particulier **en ce qu'**une cavité ou une zone en relief se prolonge par une surface latérale cylindrique ou tronconique ou prismatique ou en forme de pyramide tronquée dans la zone de surface adjacente du mat (2) plan.

4. Mur ou enveloppe de bâtiment selon l'une des revendications précédentes, **caractérisé en ce qu'**une brique (1) et au moins un mat (2) sont reliés, de préférence par liaison moléculaire ou par complémentarité de forme, en particulier par une colle et/ou par des protubérances et des cavités s'emboîtant les unes dans les autres, et/ou **en ce qu'**un mat (2) plan est fixé respectivement sur deux surfaces opposées d'une brique (1), de préférence fixé par adhérence, en particulier relié par une colle, de préférence **en ce que** les deux mats (2) fixés sur des zones de surfaces d'une brique (1) diamétralement opposées présentent des protubérances et/ou des cavités complémentaires les unes des autres, lesquelles permettent un assemblage, en particulier **en ce qu'**une protubérance d'un premier mat (2) fixé sur une zone de surface d'une brique (1) dans la zone de son côté plat opposé à la brique (1) reliée par rapport à une cavité complémentaire dans une zone de surface opposée d'un autre deuxième mat (2) fixé sur la brique (1) en question dans la zone de son côté plat opposé à la brique (1) reliée, est décalé d'une dimension prédéterminée, de préférence de la moitié de la dimension d'une brique (1) dans un sens parallèle au joint d'assise ou à l'autre joint.

5. Mur ou enveloppe de bâtiment selon l'une des revendications précédentes, **caractérisé en ce que** le mat (2) plan est pourvu d'une armature de traction intégrée, par exemple dans un sens perpendiculaire au plan d'une maçonnerie construite avec celle-ci, et/ou **en ce que** le mat (2) plan comprend au moins un premier assemblage de fibres (20) qui est perpendiculaire au plan d'une maçonnerie construite au moyen du mat (2) et qui s'étend au moins sur toute l'épaisseur de la maçonnerie, de préférence **en ce que** le mat (2) comporte au moins un deuxième assemblage de fibres (20) qui est transversal au premier assemblage de fibres (20), avantageusement à angle droit par rapport aux fibres (20) du premier assemblage, en particulier **en ce que** les fibres (20) du deuxième assemblage sont reliées aux fibres croisées du premier assemblage, par exemple collées, fusionnées, soudées, brasées ou entrecroisées.

6. Mur ou enveloppe de bâtiment selon l'une des revendications précédentes, **caractérisé en ce qu'**au moins un élément de raccordement mécanique a la forme d'une armature de traction ou d'une fibre (20) dépassant de la surface fermée du mat (2) plan, qui de préférence est disposée dans la zone du côté frontal ou du petit côté du mat (2) plan, et qui peut être reliée au moins à un élément de raccordement qui y est compatible sur au moins un composant pouvant y être raccordé.

7. Mur ou enveloppe de bâtiment selon l'une des revendications précédentes, **caractérisé en ce qu'**au moins un mat (2) inséré dans un joint d'assise entre deux briques (1) superposées ou au moins dans un joint vif entre deux briques (1) juxtaposées comporte un matériau isolant, de préférence un matériau destiné à l'isolation thermique et/ou à l'absorption acoustique, et/ou **en ce qu'**un joint est disposé au niveau d'une brique (1) et/ou d'un mat (2) plan dans la zone d'un joint à vif afin de réaliser une enveloppe de bâtiment étanche à l'air, en particulier dans le cadre d'une maçonnerie extérieure.

8. Mur ou enveloppe de bâtiment selon l'une des revendications précédentes, **caractérisé en ce qu'**au moins un profilé est intégré dans dans la zone d'un joint d'assise et/ou dans la zone d'un joint vif, ledit profilé servant de renforcement additionnel et/ou à l'absorption de forces de traction et/ou à la fixation d'éléments de revêtement et/ou de façade (26, 27), en particulier **en ce que** des profilés, des baguettes, des grilles ou des mats, servant au renforcement horizontal ou vertical de la maçonnerie, sont montés directement ou indirectement sur le mat (2) ou l'armature de traction dans le joint vif et/ou le joint d'assise.

9. Mur ou enveloppe de bâtiment selon l'une des revendications précédentes, **caractérisé en ce qu'**un ou plusieurs éléments de raccordement sont fixés de préférence par liaison moléculaire, par adhérence et/ou par complémentarité de forme à un mat (2) intégré dans le joint vif et/ou le joint d'assise et/ou à l'armature de traction, lesdits éléments de raccordement servant directement ou indirectement à la fixation, au raccordement ou au logement de baguettes et/ou de plaques et/ou de grilles, en particulier à des fins de fixation d'éléments de revêtement et/ou de façade (26, 27).

10. Mur ou enveloppe de bâtiment selon l'une des revendications précédentes, **caractérisé en ce qu'**un mat (2) inséré dans un joint d'assise entre deux briques (1) superposées ou dans un joint vif entre deux briques (1) juxtaposées et/ou une armature de traction dépasse au moins d'un côté plat de la maçonnerie, de préférence des deux côtés, **en ce que** de préférence au moins une zone en saillie d'un côté plat de la maçonnerie est reliée ou comporte un dispositif destiné à l'absorption de forces de traction, en particulier **en ce qu'**un dispositif d'absorption de forces de traction est relié ou intégré directement ou indirectement à un ou plusieurs éléments de revêtement et/ou de façade.

11. Mur ou enveloppe de bâtiment selon l'une des revendications précédentes, **caractérisé en ce que** le mat (2) ou l'armature de traction est précontraint dans le joint vif et/ou le joint d'assise, par exemple dans un sens transversal au plan de maçonnerie, de préférence **en ce qu'**une contrainte de tension est générée par des armatures disposées de manière plane des deux côtés par rapport à la face extérieure de la maçonnerie, en particulier dans un sens transversal au plan de maçonnerie.

12. Mur ou enveloppe de bâtiment selon l'une des revendications précédentes, **caractérisé en ce que** des panneaux pour construction sèche, des matériaux isolants ou l'installation domestique sont montés sur les mats, les profilés, les baguettes ou grilles posés ou placés directement ou indirectement, de préférence **en ce que** les panneaux pour construction sèche, les matériaux isolants (26, 27) ou l'installation domestique sont reliés directement ou indirectement par adhérence ou complémentarité de forme au mat (2) ou autre armature de traction dans le joint d'assise ou joint.

13. Mur ou enveloppe de bâtiment selon l'une des revendications précédentes, **caractérisé en ce que** les éléments individuels de la maçonnerie, par exemple des briques (1) et/ou des mats (2) individuels, peuvent être démontés, **en ce que** de préférence au moins une brique (1) et au moins un mat (2) sont reliés par une colle dans la zone d'un joint vif et/ou d'un joint d'assise, ladite colle perdant de sa force d'adhérence par un traitement chimique ou physique, par exemple par irradiation avec des microondes à grande énergie, en particulier **en ce que** les éléments individuels de la maçonnerie, par exemple des briques (1) et/ou mats (2) individuels, peuvent être réutilisés après déconstruction, par exemple dans le cadre d'une reconstruction d'une autre maçonnerie.

14. Mur ou enveloppe de bâtiment selon l'une des revendications précédentes, **caractérisé en ce qu'**au moins une brique (1) adjacente à un mat (2) plan présente une structure perforée non remplie et/ou également remplie, **en ce que** différentes substances, par exemple différentes matières en vrac, des produits isolants thermiques, en particulier d'une conductivité thermique < 0,10 W/mK sont intégrées de préférence dans différents trous de la structure perforée de la brique (1).

15. Procédé de fabrication d'un mur ou d'une enveloppe de bâtiment selon l'une des revendications précédentes, en ce que le mur ou l'enveloppe de bâtiment comprend:
a) une maçonnerie en briques (1) et au moins un mat (2) plan inséré dans un joint d'assise ou joint vif de la maçonnerie, et
b) au moins un autre composant qui est choisi parmi un groupe consistant en un élément de revêtement, un élément isolant et un élément de montage,
**caractérisé par** les étapes de procédé suivantes:
c) fabrication d'une maçonnerie en briques (1), en ce qu'au moins un mat (2) plan est inséré dans un joint d'assise ou joint vif de la maçonnerie, qui
- présente une zone ayant une surface sans perforation prévue pour l'insertion dans le joint d'assise ou joint vif,
- qui présente également au moins un élément de raccordement pouvant être raccordé mécaniquement par complémentarité de forme ou par adhérence à au moins un autre composant,
d) qu'au moins un autre composant est relié sans mortier, mais mécaniquement par complémentarité de forme ou par adhérence à au moins un élément de raccordement du mat (2) inséré dans le joint d'assise ou joint vif, et par l'intermédiaire de celui-ci à la maçonnerie du mur ou de l'enveloppe de bâtiment.

16. Procédé selon la revendication 15, **caractérisé en ce que** pour la préfabrication industrielle d'éléments préfabriqués pour un mur ou une enveloppe de bâtiment une unité comprenant au moins une brique (1) et au moins un mat (2) plan est fabriqué en préfabrication industrielle, en insérant ou en appliquant au moins un mat (2) plan.

17. Procédé selon la revendication 15, **caractérisé en ce que** les briques (1) ainsi que les mats (2) sont assemblés à sec pour former une maçonnerie, de telle sorte qu'ils peuvent être séparés les uns des autres sans être détruits et, le cas échéant, recyclés, de préférence **en ce que** les différents composants de la maçonnerie peuvent être réutilisés après déconstruction, en particulier en tant que nouvel ouvrage de maçonnerie.
